# FASCICULE DE BREVET EUROPEEN

(11) **EP 1 546 560 B1**
(45) Date de publication et mention de la délivrance du brevet: **03.01.2007**
(21) Numéro de dépôt: 03769566.5
(22) Date de dépôt: 04.09.2003
(51) Int. Cl.: F04C 2/08, F04C 18/08, F01C 1/08, F04C 2/10

(54) **MACHINE TOURNANT A CAPSULISME**
ROTATIONSMASCHINE MIT KAPSELSYSTEM
CLOSED SYSTEM ROTARY MACHINE

(30) Priorité: 05.09.2002 FR 0210959
(43) Date de publication de la demande: 29.06.2005
(73) Titulaire: Centre National De La Recherche Scientifique-CNRS, 75794 Paris Cedex 16 (FR); ECOLE POLYTECHNIQUE, 91128 Palaiseau cedex (FR)
(72) Inventeur: KATZ, André, F-75013 Paris (FR)
(74) Mandataire: Pontet, Bernard
(86) Numéro de dépôt international: PCT/FR2003/002642
(87) Numéro de publication internationale: WO 2004/022976

(56) Documents cités:
- GB-A- 1 002 642
- WANKEL FELIX: "Einteilung Der Rotationskolbenmaschinen" EINTEILUNG DER ROTATIONS -KOLBENMASCHINEN. ROTATIONS - KOLBENMASCHINEN MIT PARALLELEN DREHACHSEN UND ARBEITSRAUMUMWANDUNGEN AUS STARREM WERKSTOFF, STUTTGART, DEUTSCHE VERLAG-ANSTALT, DE, 1963, pages 7-59, XP002204164

## Description

La présente invention concerne une machine tournante à capsulisme.

Par « machine à capsulisme », on entend une machine dans laquelle deux organes profilés présentent des profils annulaires qui engrènent l'un avec l'autre en définissant entre eux des chambres - ou capsules - à volume variable.

L'invention s'intéresse plus particulièrement aux machines dont l'un des profils est intérieur à l'autre, l'un étant m-lobé et l'autre (m-1)-lobé, où le nombre entier m est supérieur ou égal à 2.

On appelle un profil « m-lobé » un profil annulaire défini par un motif formant un dôme de lobe et un creux de lobe, ce motif se répétant m fois autour du centre d'un cercle primitif associé à ce profil.

Un profil (m-1)-lobé est un profil annulaire défini par un motif formant un dôme de lobe et un creux de lobe, ce motif se répétant (m-1) fois autour du centre d'un cercle primitif associé à ce profil.

Les profils coopèrent l'un avec l'autre par une sorte d'engrènement au cours duquel leurs cercles primitifs respectifs roulent l'un sur l'autre en un point de roulement qui est fixe par rapport à un organe de liaison par rapport auquel tourillonnent les deux organes profilés, chacun suivant un axe passant par le centre de son cercle primitif.

Les machines à capsulisme peuvent par exemple être des moteurs hydrauliques, des pompes hydrauliques, des compresseurs ou des machines de détente.

Le EP-A-0870926 décrit une machine à capsulisme du type dit « gérotor », c'est-à-dire dans lequel l'organe profilé intérieur est (m-1)-lobé. La géométrie de cette machine est classique en elle-même. Le document concerne plus particulièrement la réalisation d'un jeu déterminé entre les profils.

Le EP-539273-B1 décrit diverses machines à capsulisme, en particulier des machines avec deux lobes sur le profil intérieur et trois sur le profil extérieur, et inversement des machines avec trois lobes sur le profil intérieur et deux lobes seulement sur le profil extérieur.

Le US-A-1 892 217 décrit la pompe Moineau. Au lieu de présenter des profils cylindriques, cette machine de type gérotor présente des organes profilés hélicoïdaux avec un angle total d'hélice de plusieurs tours. Les capsules sont formées à une extrémité axiale des organes profilés puis sont transportées sans variation de volume jusqu'à l'autre extrémité, où elles viennent disparaître. Deux résultats remarquables sont obtenus : La distribution est simplifiée à l'extrême puisqu'il suffit que les capsules s'ouvrent librement sur l'admission à une extrémité et sur le refoulement à l'autre extrémité. Et d'autre part, le débit est strictement constant.

De nombreux documents tels que US-A-6 106 250, DE 42 04 186 A1, EP 0 094 379 B1, DE 44 25 429 A1, EP 0 799 966 A2, décrivent des machines avec une géométrie de type Wankel, c'est-à-dire avec un rotor de forme générale triangulaire à faces bombées effectuant un mouvement planétaire dans un stator bi-lobé.

Le WO 93/08402 décrit des perfectionnements à la pompe Moineau.

Dans l'art antérieur les profils ne sont souvent conjugués que de manière approximative. Des organes d'étanchéité élastiques sont prévus pour compenser les approximations de la conjugaison. Par exemple, dans la pompe Moineau (US-A-1 892 217), le revêtement intérieur de l'organe profilé extérieur est élastique. Dans la plupart des machines de type Wankel, des segments rétractables sont prévus aux extrémités du rotor triangulaire et parfois aussi aux sommets des lobes de l'organe profilé extérieur. Même dans les meilleures machines connues, les trajets de fuite entre capsules successives sont relativement courts et il y a des problèmes pour commuter une capsule de l'admission au refoulement.

Le but de la présente invention est de rechercher une optimisation en ce qui concerne la qualité des contacts entre les profils, la commutation entre l'aspiration et le refoulement par la distribution, et la progressivité de la naissance et de la disparition de chaque capsule.

Il a plus particulièrement été trouvé suivant l'invention une famille de géométries, et des méthodes de détermination associées, grâce auxquelles les profils sont en contact osculateur aux stades de la naissance et de la disparition d'une capsule. Par contact osculateur, on entend un point de contact où les courbures des deux profils sont continues, égales et de même sens. A la naissance d'une capsule, le contact osculateur se scinde en deux contacts entre lesquels se forme la capsule. A la disparition d'une capsule, deux contacts distincts se rapprochent de plus en plus jusqu'à devenir un seul contact osculateur, puis simple.

Suivant l'invention, la machine à capsulisme comprenant :
- deux organes profilés, intérieur et respectivement extérieur, qui portent un profil annulaire intérieur et respectivement un profil annulaire extérieur,
- un organe de liaison lié de façon rotative avec chacun des deux organes profilés selon un axe de rotation respectif,
et dans laquelle :
- les profils sont l'un m-lobé, l'autre (m-1)-lobé, et sont définis autour de l'axe de rotation de leur organe profilé respectif par m et respectivement (m-1) motif(s) comprenant un arc de dôme de lobe et un arc de creux de lobe,
- chaque profil est l'enveloppe de l'autre lors de rotations relatives des organes profilés autour de leur axe de rotation respectif avec engrènement de leurs profils qui définissent entre eux les contours de capsules, et roulement sans glissement entre deux cercles primitifs centrés sur les axes de rotation respectifs,
est caractérisé en ce que dans les positions relatives des organes profilés pour lesquelles un point de contact entre les profils se trouve sur la tangente aux deux cercles primitifs en leur point de roulement mutuel, les organes profilés présentent audit point de contact des courbures continues égales et de même sens ayant pour centre commun ledit point de roulement.

De préférence, la machine à capsulisme est caractérisée en ce que
- des points M d'un premier des deux arcs du profil m-lobé étant définis par deux fonctions ρ(δ) et σ(δ) reliant les paramètres ρ et σ au paramètre δ considéré comme une coordonnée sur l'arc et qui sont :
   ρ : mesurée le long de la normale à l'arc au point M, la distance entre le point M et le milieu N entre les deux points d'intersection P et D, proximal et respectivement distal, de ladite normale avec le cercle primitif de centre O du profil m-lobé, et de rayon supposé égal à 1, le point d'intersection proximal P étant situé entre le point M de l'arc donné et le point d'intersection distal D,
   δ : demi-distance angulaire entre D et P par rapport au centre O, mesurée dans le sens direct
   σ : angle polaire du point d'intersection proximal P par rapport à O, diminué de δ,
   les fonctions ρ(δ) et σ(δ) ayant un domaine de définition allant de δ=0 à δ=π,
- deux arcs du motif du profil (m-1)-lobé sont un arc conjugué proximal et un arc conjugué distal définis ci-après dans un repère cartésien ayant pour origine le centre O du cercle primitif associé au profil m-lobé :
   **a) arc conjugué proximal :** ${x}_{C \begin{matrix}\end{matrix} j \begin{matrix}\end{matrix} P} \left(δ\right) = \left(1+\left(sin\left(δ\right)-mρ\left(δ\right)\right)⁢sin\left(\frac{δ - mσ \left(δ\right)}{m - 1}\right)+\left(m-1\right)⁢cos\left(δ\right)⁢cos\left(\frac{δ - mσ \left(δ\right)}{m - 1}\right)\right) / m$ ${y}_{C \begin{matrix}\end{matrix} j \begin{matrix}\end{matrix} P} \left(δ\right) = \left(\left(sin\left(δ\right)-mρ\left(δ\right)\right)⁢cos\left(\frac{δ - mσ \left(δ\right)}{m - 1}\right)-\left(m-1\right)⁢cos\left(δ\right)⁢sin\left(\frac{δ - mσ \left(δ\right)}{m - 1}\right)\right) / m$
   **b) arc conjugué distal :** ${x}_{C \begin{matrix}\end{matrix} j \begin{matrix}\end{matrix} D} \left(δ\right) = \left(1+\left(sin\left(δ\right)+mρ\left(δ\right)\right)⁢sin\left(\frac{δ + mσ \left(δ\right)}{m - 1}\right)+\left(m-1\right)⁢cos\left(δ\right)⁢cos\left(\frac{δ + mσ \left(δ\right)}{m - 1}\right)\right) / m$ ${y}_{C \begin{matrix}\end{matrix} j \begin{matrix}\end{matrix} D} \left(δ\right) = \left(-\left(sin\left(δ\right)+mρ\left(δ\right)\right)⁢cos\left(\frac{δ + mσ \left(δ\right)}{m - 1}\right)+\left(m-1\right)⁢cos\left(δ\right)⁢sin\left(\frac{δ + mσ \left(δ\right)}{m - 1}\right)\right) / m$

Si l'on se réfère à la complexité mathématique associée à la conception des machines à capsulisme, la solution proposée suivant l'invention est remarquablement simple.

On peut choisir un premier arc de l'un des profils et un cercle primitif pour ce profil, puis on définit mathématiquement cet arc dans le paramétrage très particulier qui a été imaginé selon l'invention, en établissant les deux fonctions ρ(δ) et σ(δ). On appelle «arc donné » cet arc choisi initialement.

Et on obtient ensuite directement, par application des formules selon l'invention, l'arc conjugué proximal et l'arc conjugué distal par leurs coordonnées cartésiennes ayant pour origine le centre O du cercle primitif associé à l'arc donné. Le profil conjugué de l'arc donné est obtenu par concaténation de l'arc conjugué proximal et de l'arc conjugué distal. La concaténation signifie que les deux arcs, pris chacun dans la totalité de son étendue correspondant à une variation de δ sur l'intervalle [0,π], sont raccordés bout à bout par les points où δ = 0. Les formules réalisent automatiquement que les deux arcs, proximal et distal, ont non seulement même tangente mais également même courbure en leur point de raccordement et cette courbure est également la même que celle à une extrémité correspondante de l'arc donné. La normale au profil conjugué en le point de raccordement est tangente aux cercles primitifs respectifs de l'arc choisi et du profil conjugué en le point de roulement de ces cercles l'un sur l'autre. Le rayon du cercle primitif de l'arc donné ayant été choisi arbitrairement égal à 1, le rayon du cercle primitif du profil conjugué est égal à (m-1)/m. Le cercle primitif du profil conjugué est donc déterminé. On obtient ensuite le profil conjugué complet en concaténant (m-1) fois le motif constitué de l'arc conjugué proximal et de l'arc conjugué distal selon (m-2) rotations d'angle 2π/(m-1) autour du centre O' du cercle primitif du profil conjugué.

Pour le deuxième arc du profil m-lobé, ou arc complémentaire de l'arc donné, deux cas sont possibles suivant la géométrie choisie pour l'arc donné. On distingue, suivant l'invention, ces deux cas d'après la valeur de la dérivée ρ' de la fonction ρ par rapport à sa variable δ aux points 0 et π.

Dans un premier cas, la dérivée ρ' par rapport à δ pour δ = 0 et δ = π satisfait les inégalités strictes suivantes : $1 / m > ρʹ \left(0\right) > 0$ $- 1 / m < ρʹ \left(π\right) < 0$
le profil m-lobé est alors intérieur au profil (m-1)-lobé, et
le motif m-lobé est complété par un arc complémentaire proximal défini par ses coordonnées dans ledit repère cartésien : ${x}_{C \begin{matrix}\end{matrix} p \begin{matrix}\end{matrix} P} \left(δ\right) = \left(\left(2⁢sin\left(δ\right)-mρ\left(δ\right)\right)⁢sin\left(\frac{2 ⁢ δ}{m}-σ\left(δ\right)\right)+mcos\left(δ\right)⁢cos\left(\frac{2 ⁢ δ}{m}-σ\left(δ\right)\right)\right) / m$ ${y}_{C \begin{matrix}\end{matrix} p \begin{matrix}\end{matrix} P} \left(δ\right) = \left(\left(2⁢sin\left(δ\right)-mρ\left(δ\right)\right)⁢cos\left(\frac{2 ⁢ δ}{m}-σ\left(δ\right)\right)-mcos\left(δ\right)⁢sin\left(\frac{2 ⁢ δ}{m}-σ\left(δ\right)\right)\right) / m$

On réalise ainsi une première classe de machines selon l'invention, dans lesquelles le profil intérieur présente un lobe de plus que le profil extérieur.

Pour cette première classe de machines, les deux arcs conjugués, proximal et respectivement distal, définis par les formules selon l'invention, viennent se placer radialement à l'extérieur de l'arc donné, et l'arc complémentaire de l'arc donné vient compléter le profil m-lobé à l'intérieur du profil conjugué, (m-1)-lobé.

Dans un second cas, la dérivée ρ' par rapport à δ pour δ = 0 et δ = π satisfait les inégalités strictes suivantes : $- 1 / m < ρʹ \left(0\right) < 0$ $1 / m > ρʹ \left(π\right) > 0$

Le profil m-lobé est extérieur au profil (m-1)-lobé ; et
le motif m-lobé est complété par un arc complémentaire distal défini par le jeu de coordonnées cartésiennes suivant autour du centre O : ${x}_{C \begin{matrix}\end{matrix} p \begin{matrix}\end{matrix} D} \left(δ\right) = \left(\left(2⁢sin\left(δ\right)+mρ\left(δ\right)\right)⁢sin\left(\frac{2 ⁢ δ}{m}+σ\left(δ\right)\right)+mcos\left(δ\right)⁢cos\left(\frac{2 ⁢ δ}{m}+σ\left(δ\right)\right)\right) / m$ ${y}_{C \begin{matrix}\end{matrix} p \begin{matrix}\end{matrix} D} \left(δ\right) = \left(-\left(2⁢sin\left(δ\right)+mρ\left(δ\right)\right)⁢cos\left(\frac{2 ⁢ δ}{m}+σ\left(δ\right)\right)+mcos\left(δ\right)⁢sin\left(\frac{2 ⁢ δ}{m}+σ\left(δ\right)\right)\right) / m$

On a alors une seconde classe de machines dans laquelle le profil conjugué, (m-1)-lobé, est automatiquement défini comme se trouvant radialement à l'intérieur du profil m-lobé auquel appartient l'arc donné.

Les formules précédentes, qu'elles soient relatives à la première où à la seconde classe de machines, ne requièrent pas que l'arc donné présente un axe de symétrie.

Si l'arc donné ne présente pas d'axe de symétrie, on réalise des machines dans lesquelles les processus de croissance et décroissance des capsules ne sont pas symétriques l'un de l'autre.

D'autres particularités et avantages de l'invention ressortiront encore de la description ci-après, relative à des exemples non limitatifs.

Aux dessins annexés :
- la figure 1 est une vue de face des organes profilés, montrant certaines particularités géométriques d'une machine de la première classe selon l'invention ;
- les figures 2A à 2F sont des vues analogues à la figure 1, mais à plus petite échelle, et montrant six états successifs de la machine de la figure 1 ;
- la figure 3 est une vue analogue à la figure 1 mais relative à une machine de seconde classe ;
- les figures 4A à 4F sont des vues analogues à la figure 3, mais à plus petite échelle, et montrant six états successifs de la machine ;
- la figure 5 est une construction géométrique illustrant la détermination des paramètres des profils selon l'invention ;
- les figures 6A, 6B et 6C montrent le détail, à grande échelle, du passage des profils par l'osculation, dans l'exemple de la figure 1, la figure 6B étant celle relative à l'osculation, les figures 6A et 6C étant décalées d'une rotation de trois degrés du profil intérieur dans un sens et dans l'autre ;
- les figures 7A et 7B montrent, en deux états différents, une machine de la première classe selon l'invention avec profil intérieur bi-lobé ;
- les figures 8A et 8B montrent, en deux états différents, une machine de la première classe selon l'invention avec profil intérieur tri-lobé ;
- les figures 9A et 9B montrent, en deux états différents, une machine de la première classe selon l'invention avec profil intérieur octo-lobé ;
- les figures 10A à 10I représentent neuf géométries différentes pour une machine de la première classe selon l'invention, à profil intérieur quadri-lobé ;
- les figures 11A, 11B et 11C représentent trois géométries différentes pour une machine de la première classe selon l'invention à profil intérieur penta-lobé ;
- la figure 12 est une vue de la machine de la figure 11B à échelle agrandie, avec schématisation de certains moyens de distribution ;
- la figure 12A est une vue de détail montrant une variante pour la distribution dans la réalisation de la figure 12 ;
- la figure 13 est une vue analogue à la figure 12 mais relative à la machine de la figure 1 ;
- la figure 14 est une vue schématique en perspective d'une machine dont les organes profilés sont hélicoides avec des profils successifs selon la figure 1;
- la figure 15 est une demie-vue en coupe axiale, schématique, d'une machine selon l'invention ;
- la figure 16 est une vue en coupe axiale partielle d'une machine selon l'invention, à cylindrée variable ;
- les figures 17A et 17B représentent dans deux états différents une machine de la deuxième classe selon l'invention, à profil intérieur mono-lobé ;
- les figures 18A et 18B représentent dans deux états différents une machine de la deuxième classe selon l'invention, à profil intérieur di-lobé ;
- les figures 19A et 19B représentent dans deux états différents une machine de la deuxième classe selon l'invention, à profil intérieur tri-lobé ;
- les figures 20A et 20B représentent dans deux états différents une machine de la deuxième classe selon l'invention, à profil intérieur quadri-lobé ;
- les figures 21A et 21B représentent dans deux états différents une machine de la deuxième classe selon l'invention, à profil intérieur penta-lobé ;
- les figures 22A et 22B représentent dans deux états différents une machine de la deuxième classe selon l'invention, à profil intérieur hepta-lobé ;
- les figures 23A et 23B représentent dans deux états différents une machine de la deuxième classe selon l'invention, à profil intérieur tri-lobé dans une géométrie différente de celle des figures 19A et 19B ;
- les figures 24A et 24B sont analogues aux figures 23A et 23B respectivement, mais dans une géométrie encore différente ;
- les figures 25A et 25B sont analogues aux figures 23A et 23B respectivement, mais dans une géométrie encore différente ;
- les figures 26A et 26B représentent dans deux états différents une machine de la deuxième classe selon l'invention, à profil intérieur di-lobé mais dans une géométrie différente de celle des figures 18A et 18B, plus particulièrement appropriée pour la réalisation d'un compresseur ;
- les figures 27A et 27B sont analogues aux figures 26A et 26B, mais avec des profils asymétriques ;
- les figures 28A à 28F représentent très schématiquement dans six états différents un premier mode de réalisation d'une machine gigogne selon l'invention, avec un organe profilé intermédiaire di-lobé monté entre deux profils tri-lobés ; et
- les figures 29A à 29F représentent très schématiquement dans six états différents un deuxième mode de réalisation d'une machine gigogne selon l'invention, avec un organe profilé intermédiaire tri-lobé monté entre deux profils di-lobés ;

Dans l'exemple représenté à la figure 1, la machine comprend un organe profilé intérieur 1 et un organe profilé extérieur 2 qui entoure l'organe profilé intérieur 1.

L'organe profilé intérieur 1 présente sur sa périphérie extérieure un profil lobé 3 et l'organe profilé extérieur 2 présente sur sa périphérie intérieure un profil lobé 4 qui entoure le profil lobé 3 de l'organe profilé intérieur 1.

L'un des profils a un lobe de plus que l'autre. Dans l'exemple de la figure 1, qui correspond à ce qu'on appelle dans le cadre de l'invention une machine de la première classe, c'est le profil intérieur 3 qui a un lobe de plus que le profil extérieur 4. on dit que le profil intérieur 3 est m-lobé et que le profil extérieur 4 est (m-1)-lobé.

Dans l'exemple de la figure 1, m = 6, de sorte que le profil intérieur 3 est hexa-lobé et le profil 4 de l'organe profilé extérieur 2 est penta-lobé.

Chaque profil 3, 4 présente une symétrie par rotation autour de l'origine du cercle primitif qui lui est associé et l'ordre de cette symétrie est le nombre de ses lobes.

Ainsi, le profil 3 de l'organe intérieur 1 présente une symétrie d'ordre 6 autour d'un centre O, et le profil 4 de l'organe profilé extérieur 2 présente une symétrie d'ordre 5 autour d'un centre O'.

Il y a entre les centres O et O' une distance 1/m suivant un axe Ox.

Chaque lobe est défini par un motif respectif, le profil 3 ou 4 étant défini en reportant m fois ou respectivement (m-1) fois son motif respectif par rotation de 2π/m ou respectivement 2π/(m-1) autour du centre de symétrie O ou respectivement O'.

Chacun des profils 3, 4, a un cercle primitif 6, 7, de centre O et respectivement O'. Les rayons des cercles primitifs sont proportionnels au nombre de lobes du profil auquel ils sont respectivement associés, de sorte qu'ils sont tangents l'un à l'autre en un point R situé sur l'axe Ox.

Chaque motif se compose d'un « dôme de lobe » et d'un « creux de lobe ». Un « dôme de lobe » est une partie saillante, donc une partie radialement éloignée du centre lorsqu'il s'agit du profil intérieur et une partie radialement proche du centre lorsqu'il s'agit du profil extérieur. Inversement, un « creux de lobe » est une partie généralement concave, donc proche du centre lorsqu'il s'agit du profil intérieur et éloignée du centre lorsqu'il s'agit de profil extérieur. On appelle « sommet de lobe» le point culminant d'un dôme de lobe et « fond de lobe » le point le plus profond d'un creux de lobe.

Dans l'exemple représenté, les profils présentent une symétrie miroir par rapport à des rayons passant par les sommets de lobes et les fonds de lobes, mais cette symétrie n'est pas indispensable au sens de l'invention, comme on le verra plus loin.

L'organe profilé m-lobé 1 est articulé à un organe de liaison, non représenté à la figure 1, suivant un axe de rotation coïncidant avec le centre O. De même, l'organe profilé (m-1)-lobé 2 est articulé à l'organe de liaison suivant un axe de rotation coïncidant avec le centre O' de son cercle primitif.

En fonctionnement, les deux organes profilés effectuent par rapport à l'organe de liaison une rotation autour de leur axe de rotation respectif O, O', de telle manière que les deux cercles primitifs 6, 7 roulent l'un sur l'autre au point R qui demeure immobile par rapport à l'organe de liaison. Par conséquent, le repère Ox, Oy est immobile par rapport à l'organe de liaison, de même que les centres O et O'. Par ailleurs, la description faite jusqu'à présent implique également que l'organe profilé m-lobé 1 exécute (m-1)/m tour lorsque l'organe profilé (m-1)-lobé 2 effectue un tour complet.

Au cours de ce mouvement combiné des deux organes profilés 1 et 2, chaque dôme de lobe de chaque profil 3 ou 4 est en contact avec l'autre profil. Dans une région située à droite de la figure 1 et plus précisément radialement au-delà d'une tangente commune T aux deux cercles primitifs 6 et 7 en leur point de roulement mutuel R, chaque dôme de lobe de l'un des profils forme un contact unique avec un dôme de lobe de l'autre profil. Un tel contact unique C₁ est notamment représenté. De l'autre côté de la tangente commune T, chaque dôme de lobe de l'un des profils est en contact avec un creux de lobe de l'autre profil. On voit ainsi des contacts C₃, C₅, C₇, C₉ entre un dôme du profil m-lobé et un creux du profil (m-1)-lobé, qui alternent avec des contacts C₄, C₆, C₈ entre un dôme du profil (m-1)-lobé et un creux du profil m-lobé.

On appelle courbes d'action, les trajectoires des points de contact par rapport à l'organe de liaison symbolisé par le repère Oxy. Dans la région située à droite de la tangente commune T, il y a une seule courbe d'action CA₁ dont les extrémités sont des points B_{N} et B_{M} situés sur la tangente T. De l'autre côté de la tangente T, il y a deux courbes d'action CA₂ et CA₃ qui correspondent à la trajectoire des points de contact formés par les dômes du profil m-lobé 3, et respectivement par les points de contact formés par les dômes du profil (m-1)-lobé 4. Les extrémités des deux courbes d'action CA₂ et CA₃, sont également constituées par les points B_{N} et B_{M}, qu'on appellera points de bifurcation des courbes d'action.

Dans la situation particulière représentée à la figure 1, l'un des points de contact, désigné par C₂, coïncide avec le point de bifurcation B_{N}. Ce point de contact marque la limite entre un creux et un dôme sur un versant du motif de chacun des deux profils. Dans une autre situation, représentée à la figure 2C, un point de contact coïncide avec le point de bifurcation B_{M} et marque la limite entre un creux et un dôme sur l'autre versant du motif de chacun des deux profils.

Suivant une particularité importante de la présente invention, les profils, déterminés d'une manière qui sera décrite plus loin, définissent un contact osculateur entre les deux profils lorsque le point de contact est réalisé en B_{N} ou B_{M}. Ceci signifie que les profils présentent en leur point de contact situé en B_{N} ou B_{M} non seulement une tangente commune, mais ont en outre des courbures continues, égales et de même sens.

En outre, le centre de courbure commun aux deux profils en leur osculation coïncide avec le point de roulement R, en sorte que leur rayon de courbure est égal à la distance entre R et B_{N}, ou respectivement B_{M}. Cette osculation assure entre les deux profils un contact qui est d'excellente qualité.

Lorsque l'organe profilé 1 tourne autour de son centre O dans le sens indiqué par la flèche F, le contact tel que C₁, suit la courbe d'action CA₁ jusqu'à venir coïncider avec le point de bifurcation B_{N} pour former l'osculation précitée. A partir de là, le contact se scinde en deux contacts distincts suivant chacun l'une des deux courbes d'action CA₂ et CA₃. Puis ces deux contacts distincts viennent à nouveau se fusionner en un contact osculateur au point de bifurcation B_{M}.

Des capsules - ou chambres - sont définies entre les deux profils 3 et 4 et entre les points de contact successifs. Dans la situation représentée à la figure 1, une capsule est en train de naître au point de contact C₂. Au cours de la rotation de l'organe profilé intérieur 1 et de la rotation corrélative de l'organe profilé extérieur 2, la capsule en train de naître au point de bifurcation B_{N} formera successivement les capsules V₁, V₂, ..., V₉. Les capsules V₁ à V₄ sont en phase de croissance de volume alors que les capsules V₅ à V₉ sont en phase de décroissance de volume. La phase de croissance s'étend sur presque un tour complet, la phase de décroissance également, de sorte que le cycle complet s'étend sur un peu moins de deux tours. Si la machine est un moteur hydraulique, le fluide hydraulique est à pression élevée dans les capsules V₁ à V₄ en phase de croissance, et à basse pression dans les capsules V₅ à V₉ en phase de décroissance. Les capsules en phase de croissance et soumises à la pression alternent avec les capsules en phase de décroissance et qui ne sont pas soumises à la pression. Si la machine hydraulique fonctionne en pompe, on constate la même alternance sauf que ce sont les capsules en phase de décroissance qui sont soumises à la pression et les capsules en phase de croissance qui sont en cours d'admission du fluide à pomper.

Il en résulte deux conséquences. D'une part la charge radiale sur les paliers de la machine est faible. D'autre part, il y a en chaque point de contact une autolubrification due aux fuites entre la haute pression et la basse pression. Cette autolubrification devrait en particulier favoriser le démarrage de la machine, sans effet de collage.

Et par ailleurs, le contact osculateur à la naissance et à la mort des capsules aux bifurcations B_{N} et B_{M} respectivement, a d'une part comme conséquence que chaque capsule naît et meurt sur une surface de contact relativement grande et d'autre part avec une croissance très lente de son volume. Ces deux circonstances favorisent la réalisation d'orifices de taille appropriée pour commencer l'alimentation et terminer le refoulement de chaque capsule, à sa naissance et respectivement à sa mort, comme on le verra plus loin.

Les figures 2A à 2F montrent six positions angulaires successives des deux organes profilés 1 et 2 de la machine de la figure 1, à partir de la situation représentée à la figure 1, qui est également celle de la figure 2A. La situation représentée à la figure 2F correspond au passage de la capsule V4 par son volume maximum. Ces vues permettent en particulier de suivre l'évolution de la capsule qui se forme au point B_{N} à la figure 2A. On voit également comment la capsule V₉ de la figure 2A vient mourir au point de bifurcation B_{M} à la figure 2C.

L'exemple de la figure 3 ne sera décrit que pour ses différences par rapport à celui de la figure 1.

Le profil m-lobé 13 est maintenant extérieur au profil (m-1)-lobé 14, et appartient à un organe profilé 11 qui est extérieur et entoure l'organe profilé 12 portant le profil (m-1)-lobé 14.

Il y a cette fois deux courbes d'action CB₂ et CB₃ radialement au-delà du point de roulement R et une seule courbe d'action CB₁ de l'autre côté de la tangente T. Les courbes d'action sont concourantes en des points de bifurcation B_{N} et B_{M} situés sur la tangente commune T comme précédemment, excepté que la bifurcation B_{N} correspondant à la naissance des capsules est maintenant située en amont relativement au sens F de rotation pris comme exemple, par rapport à la bifurcation B_{M} correspondant à la mort des capsules. Au-delà du point B_{M}, les capsules V₂, V₃ et V₄ sont toutes en croissance puis les capsules V₅, V₆ et V₇ sont en décroissance tandis qu'il est en train de naître par osculation au point B_{N} dans la situation représentée une nouvelle capsule en croissance. Il n'y a donc alternance de capsules en croissance et en décroissance que radialement au-delà de la tangente T. Les points de contact sont moins nombreux que dans la machine de première classe des figures 1 et 2A à 2F.

Les figures 4A à 4F représentent six états successifs de la machine de la figure 3, à partir de la situation représentée à la figure 3, qui est également celle de la figure 4A.

Dans la situation représentée à la figure 4F, la capsule V₄ a atteint une position où elle est symétrique par rapport à l'axe Ox de sorte que le sens de variation de son volume est en train de changer. C'est pourquoi c'est à cette figure qu'on a également représenté les lumières d'admission 8 et de refoulement 9 pratiquées à travers un flasque qui, par ailleurs, ferme latéralement les capsules. La capsule V₄ ne communique ni avec la lumière 8 ni avec la lumière 9. Les capsules en phase de croissance communiquent avec la lumière 8 qui s'étend jusqu'au point de contact arrière C₄ de la capsule V₄. Les capsules en phase de décroissance communiquent avec la lumière de refoulement 9 qui part du point de contact avant C₅ de la capsule V₄. Le ou les flasque(s) dans le(s)quel(s) sont définies les lumières 8, 9, sont solidaires de l'organe de liaison symbolisé par le repère Oxy.

On va maintenant décrire en référence à la figure 5, la paramétrisation particulière permettant la mise en oeuvre des définitions géométriques de profil selon l'invention.

On considère dans le plan euclidien le cercle de centre O et de rayon 1, destiné à constituer le cercle primitif du profil m-lobé. On choisit arbitrairement l'arc M₀M_{π}, qui dans l'exemple de la figure 5 est représenté identique au dôme d'un lobe du profil 3, y compris en ce qui concerne sa distance et son orientation par rapport au centre O, et un rayon issu de ce centre. Par l'expression « on choisit arbitrairement », on ne veut pas dire que tout arc peut convenir, et on donnera plus loin des conditions nécessaires que doit vérifier ce choix. En-dehors des types d'arc à exclure, on peut également choisir la forme et la dimension de l'arc, ainsi que sa position par rapport au centre O en fonction de desiderata sur la géométrie recherchée, compte-tenu par exemple des différents exemples de géométrie représentés et décrits plus loin. On appelle « arc donné » l'arc M₀M_{π}, et on appelle M un point quelconque de l'arc donné. L'une des caractéristiques que l'arc donné doit présenter est que ses normales N₀ et N_{π} aux extrémités M₀ et M_{π} soient tangentes à deux points différents du cercle primitif 6.

On appelle P et D les deux intersections de la normale à l'arc en M avec le cercle primitif 6, le point P étant situé entre M et D. On appelle en outre N le milieu du segment PD. On appelle 2δ l'angle DOP, mesuré entre 0 et 2π dans le sens direct, de sorte que δ est compris entre 0 et π. On appelle σ l'angle polaire de P diminué de δ, qui est aussi l'angle polaire de D augmenté de δ. On observe que pour δ < π/2, σ est l'angle polaire de N et que pour δ > π/2, σ est l'angle polaire du point symétrique de N par rapport à l'origine 0.

On appelle enfin ρ la distance MN comptée positivement.

Les grandeurs (δ, σ, ρ) sont définies univoquement par le point M. Réciproquement, le point M est défini univoquement par ces grandeurs: on construit la demi-droite d'origine O et d'angle polaire σ, puis les points P et D en portant les angles ±δ à partir de cette demi-droite. Le point N est le milieu du segment PD et on construit M en portant la longueur MN = ρ sur la droite PD du côté de P.

On choisit l'arc donné comme étant un arc différentiable sur lequel l'angle δ est une coordonnée entre 0 et π. Cela signifie que quand le point M parcourt cet arc, l'angle δ qui lui est associé prend une fois et une seule chaque valeur entre 0 et π. On s'intéresse donc à des arcs dont la normale balaye régulièrement (d'une tangente N₀ à une tangente N_{π}) le cercle primitif, quand on les parcourt de l'origine à l'extrémité. Ces arcs forment deux classes suivant le sens relatif du parcours et du balayage, et ces deux classes sont associées aux deux classes précitées de profils conjugués et par conséquent de machines.

En choisissant δ comme paramètre le long de l'arc, l'arc est caractérisé par les deux fonctions ρ(δ) et σ(δ). Ces deux fonctions ne sont pas indépendantes ; elles sont liées par la relation suivante entre leurs dérivées ρ'(δ) et σ'(δ) par rapport à δ : $σʹ \left(δ\right) ⁢ cos \left(δ\right) = ρʹ \left(δ\right)$

L'addition d'une constante à la fonction σ(δ) correspond à une rotation globale de l'arc autour de l'origine O. Du fait que dans les problèmes de conjugaison, on s'intéresse à des arcs définis à une telle rotation près, il est naturel de caractériser les arcs par la fonction ρ(δ), la fonction σ(δ) s'en déduisant par la quadrature : $σʹ \left(δ\right) = {\int }_{{δ}_{0}}^{δ} \frac{ρʹ ( τ ) ⅆ τ}{cos \left(τ\right)}$
cette intégration étant faite de τ = δ₀ à τ = δ, et où τ est une variable d'intégration muette et où l'arbitraire sur la constante d'intégration δ₀ correspond à une rotation arbitraire de l'arc autour de l'origine O.

Avec ces définitions, les coordonnées cartésiennes (x(δ), y(δ)) d'un arc défini par la fonction ρ(δ) et un choix de la constante dans σ(δ) s'écrivent : $x \left(δ\right) = cos \left(δ\right) ⁢ cos \left(σ(δ)\right) + ρ \left(δ\right) ⁢ sin \left(σ(δ)\right)$ $y \left(δ\right) = cos \left(δ\right) ⁢ sin \left(σ(δ)\right) + ρ \left(δ\right) ⁢ cos \left(σ(δ)\right)$

Etant donnés un arc défini comme ci-dessus par la fonction ρ(δ) et un nombre entier m≥2, on définit ses quatre arcs associés par les expressions suivantes :
- **arc conjugué proximal :** ${x}_{C \begin{matrix}\end{matrix} j \begin{matrix}\end{matrix} P} \left(δ\right) = \left(1+\left(sin\left(δ\right)-mρ\left(δ\right)\right)⁢sin\left(\frac{δ - mσ \left(δ\right)}{m - 1}\right)+\left(m-1\right)⁢cos\left(δ\right)⁢cos\left(\frac{δ - mσ \left(δ\right)}{m - 1}\right)\right) / m$ ${y}_{C \begin{matrix}\end{matrix} j \begin{matrix}\end{matrix} P} \left(δ\right) = \left(\left(sin\left(δ\right)-mρ\left(δ\right)\right)⁢cos\left(\frac{δ - mσ \left(δ\right)}{m - 1}\right)-\left(m-1\right)⁢cos\left(δ\right)⁢sin\left(\frac{δ - mσ \left(δ\right)}{m - 1}\right)\right) / m$
- **arc conjugué distal :** ${x}_{C \begin{matrix}\end{matrix} j \begin{matrix}\end{matrix} D} \left(δ\right) = \left(1+\left(sin\left(δ\right)+mρ\left(δ\right)\right)⁢sin\left(\frac{δ + mσ \left(δ\right)}{m - 1}\right)+\left(m-1\right)⁢cos\left(δ\right)⁢cos\left(\frac{δ + mσ \left(δ\right)}{m - 1}\right)\right) / m$ ${y}_{C \begin{matrix}\end{matrix} j \begin{matrix}\end{matrix} D} \left(δ\right) = \left(-\left(sin\left(δ\right)+mρ\left(δ\right)\right)⁢cos\left(\frac{δ + mσ \left(δ\right)}{m - 1}\right)+\left(m-1\right)⁢cos\left(δ\right)⁢sin\left(\frac{δ + mσ \left(δ\right)}{m - 1}\right)\right) / m$
- **arc complémentaire proximal :** ${x}_{C \begin{matrix}\end{matrix} p \begin{matrix}\end{matrix} P} \left(δ\right) = \left(\left(2⁢sin\left(δ\right)-mρ\left(δ\right)\right)⁢sin\left(\frac{2 ⁢ δ}{m}-σ\left(δ\right)\right)+mcos\left(δ\right)⁢cos\left(\frac{2 ⁢ δ}{m}-σ\left(δ\right)\right)\right) / m$ ${y}_{C \begin{matrix}\end{matrix} p \begin{matrix}\end{matrix} P} \left(δ\right) = \left(\left(2⁢sin\left(δ\right)-mρ\left(δ\right)\right)⁢cos\left(\frac{2 ⁢ δ}{m}-σ\left(δ\right)\right)-mcos\left(δ\right)⁢sin\left(\frac{2 ⁢ δ}{m}-σ\left(δ\right)\right)\right) / m$
- **arc complémentaire distal** ${x}_{C \begin{matrix}\end{matrix} p \begin{matrix}\end{matrix} D} \left(δ\right) = \left(\left(2⁢sin\left(δ\right)+mρ\left(δ\right)\right)⁢sin\left(\frac{2 ⁢ δ}{m}+σ\left(δ\right)\right)+mcos\left(δ\right)⁢cos\left(\frac{2 ⁢ δ}{m}+σ\left(δ\right)\right)\right) / m$ ${y}_{C \begin{matrix}\end{matrix} p \begin{matrix}\end{matrix} D} \left(δ\right) = \left(-\left(2⁢sin\left(δ\right)+mρ\left(δ\right)\right)⁢cos\left(\frac{2 ⁢ δ}{m}+σ\left(δ\right)\right)+mcos\left(δ\right)⁢sin\left(\frac{2 ⁢ δ}{m}+σ\left(δ\right)\right)\right) / m$

A partir d'un arc donné défini par la fonction ρ(δ) et des arcs associés, on définit une paire de profils conjugués.

Comme il a été indiqué plus haut, il y a deux classes de tels profils, qui correspondent aux deux sens relatifs de balayage du cercle par la normale à l'arc donné, quand on parcourt cet arc.

Ces deux classes sont très simplement caractérisées par le signe des dérivés ρ'(0) et ρ'(π).

Les profils sont engendrés, pour l'un, par la concaténation (c'est à dire mise bout à bout en conservant l'orientation relative) de l'arc donné et d'un des arcs complémentaires : c'est le profil complété ; pour l'autre, par la concaténation des deux arcs conjugués : c'est le profil conjugué.

L'arc donné est de première classe lorsque : ρ'(0) > 0 et ρ'(π) <0

L'étude de la régularité des raccordements montre que l'on doit avoir plus précisément : $1 / m > {ρ}^{′} \left(0\right) > 0 et - 1 / m < {ρ}^{′} \left(π\right) < 0$

Dans ce cas, le profil complété est constitué par la concaténation de l'arc donné et de l'arc complémentaire proximal, répétée par rotations de 2π/m autour de l'origine. Le profil est d'ordre m, c'est à dire, qu'il est conservé par la rotation de 2π/m (autour de l'origine) et qu'il présente m lobes ou dents. C'est le profil représenté partiellement à la figure 5.

Le profil conjugué est constitué par la concaténation de l'arc conjugué proximal et de l'arc conjugué distal, répétée par rotations de 2π/(m-1) autour du centre O' de coordonnées (1/m, 0). Le profil est d'ordre (m-1), au même sens que précédemment. Le rapport des vitesses de rotation est (m-1)/m.

Le profil complété est intérieur au profil conjugué.

L'arc donné est de seconde classe lorsque : ρ'(0)<0 et ρ'(π) >0.

L'étude de la régularité des raccordements montre que l'on doit avoir plus précisément : $- 1 / m < {ρ}^{′} \left(0\right) < O et ⁢ 1 / m > {ρ}^{′} \left(π\right) > 0$

Dans ce cas, le profil complété est constitué par la concaténation de l'arc donné et de l'arc complémentaire distal, répétée par rotations de 2π/m autour de l'origine. Le profil est d'ordre m.

Le profil conjugué est constitué, comme pour la première classe, par 1a concaténation de l'arc conjugué proximal et de l'arc conjugué distal, répétée par rotations de 2π/(m-1) autour du centre O' de coordonnées (1/m, 0). Le profil est d'ordre (m-1). Le rapport des vitesses de rotation est (m-1)/m.

Le profil complété est extérieur au profil conjugué.

Les inégalités portant sur ρ'(0) et ρ'(π) sont strictes. Ce point contrôle la continuité de la courbure des profils aux raccords entre les arcs.

Ces inégalités sont nécessaires et suffisantes pour la régularité des raccords, mais n'assurent pas la régularité des arcs eux-mêmes, qui doit être étudiée par ailleurs. Autrement dit, toute fonction ρ(δ) ne mène pas nécessairement à une paire de profils conjugués réguliers.

Voici quelques indications sur la régularité aux points intérieurs des arcs associés.

On peut montrer que les seules singularités susceptibles d'apparaître sur les arcs associés à un arc donné régulier sont du type de la queue d'aronde : deux rebroussements encadrant une auto-intersection. La condition pour que cela n'arrive pas est simplement que le vecteur vitesse (vecteur dérivé du point courant sur l'arc par rapport au paramètre) ne s'annule pas sur l'intervalle ]0,π[. Ces quatre vitesses (correspondant aux quatre arcs dont sont formés les deux profils) sont des expressions dépendant de δ, de ρ(δ) et de la dérivée ρ'(δ). La non-annulation de ces expressions est donc une contrainte sur la fonction ρ(δ). Il faut aborder cette contrainte sous l'angle de la vérification, faute de savoir résoudre les systèmes d'inéquations différentielles non linéaires. Pour l'arc donné, la condition sur l'amplitude de la vitesse s'écrit : $V \left(δ\right) = \left(ρ( δ ) {ρ}^{′} \left(δ\right)\right) / cos \left(δ\right) - sin \left(δ\right) \neq 0$
et cette condition exprime simplement que le quotient par cos(δ) de la dérivée du carré du rayon vecteur garde un signe constant.

Les expressions correspondantes pour les arcs associés sont moins simples. Les voici :
pour l'arc complémentaire proximal : ${V}_{CpP} \left(δ\right) = \left(mρ\left(δ\right)-2⁢sin\left(δ\right)\right) ⁢ ρʹ \left(δ\right) / \left(mcos(δ)\right) - \left(2⁢mρ(δ)+\left({m}^{2}-4\right)⁢sin(δ)\right) / {m}^{2} \neq 0$
pour l'arc complémentaire distal : ${V}_{CpD} \left(δ\right) = \left(mρ\left(δ\right)+2⁢sin\left(δ\right)\right) ⁢ ρʹ \left(δ\right) / \left(mcos(δ)\right) + \left(2⁢mρ(δ)-\left({m}^{2}-4\right)⁢sin(δ)\right) / {m}^{2} \neq 0$
pour les arcs conjugués : ${V}_{CjP} \left(δ\right) = \left(mρ\left(δ\right)-sin\left(δ\right)\right) ⁢ ρʹ \left(δ\right) / \left(\left(m-1\right)⁢cos(δ)\right) - \left(ρ(δ)+\left(m-2\right)⁢sin(δ)\right) / \left(m-1\right) \neq 0$ ${V}_{CjD} \left(δ\right) = \left(mρ\left(δ\right)+sin\left(δ\right)\right) ⁢ ρʹ \left(δ\right) / \left(\left(m-1\right)⁢cos(δ)\right) + \left(ρ(δ)-\left(m-2\right)⁢sin(δ)\right) / \left(m-1\right) \neq 0$

Une famille intéressante de paires de profils de la première classe est obtenue à partir d'arcs d'épicycloïdes raccourcies. Il s'agit en fait de solutions typiques, plus que d'un exemple.

Ces arcs dépendent de trois paramètres : n est l'ordre de l'épicycloïde, qu'on peut choisir réel (positif et pas trop petit), ϕ est un paramètre angulaire compris entre 0 et π/2, qui décrit le raccourcissement (ou l'excentricité) ; enfin, ρ₀ est le paramètre de parallélisme, c'est à dire un paramètre caractérisant la distance à l'épicycloïde de base. Le calcul de ρ(δ) et de σ(δ) donne : $ρ \left(δ\right) = \left(1-1/n\right) ⁢ {\left(1/cos{\left(φ\right)}^{2}-cos{\left(δ\right)}^{2}\right)}^{1 / 2} + \left(1/n\right) ⁢ sin \left(δ\right) + {ρ}_{0}$ $σ \left(δ\right) = \left(1-1/n\right) ⁢ arccos \left(cos\left(δ\right)⁢cos\left(φ\right)\right) + \left(δ/n\right)$

La meilleure osculation des profils est trouvée pour n voisin de 2m-2 ; ρ₀ ne doit pas trop s'éloigner de 0 ; des ϕ petits correspondent à des dents fines et quand ϕ tend vers n/2, les profils s'arrondissent et s'agrandissent sans limite ; les valeurs raisonnables de ϕ sont vers π/3 ou π/4.

Une famille d'exemples de profils de la seconde classe est de manière similaire fournie par : $ρ \left(δ\right) = \left(1+1/n\right) ⁢ {\left(1/cos{\left(ϕ\right)}^{2}-cos{\left(δ\right)}^{2}\right)}^{1 / 2} - \left(1/n\right) ⁢ sin \left(δ\right) - {ρ}_{0}$ $σ \left(δ\right) = \left(1+1/n\right) ⁢ arccos \left(cos\left(δ\right)⁢cos\left(ϕ\right)\right) - \left(δ/n\right)$

La variabilité des paramètres (avant qu'on bute sur une singularité) est plus grande que dans le cas précédent, notamment en ce qui concerne ρ₀.

En résumé, l'arc donné doit présenter la propriété suivante: quand on le parcourt de son origine à son extrémité, sa normale "balaye régulièrement" le cercle primitif, et en particulier, les normales à l'origine et à l'extrémité de l'arc sont tangentes au primitif. Les arcs possibles se répartissent en deux classes disjointes: ceux dont la normale balaye le cercle primitif "dans le sens opposé" du point courant M et ceux dont la normale le balaye "dans le même sens" que le point courant M.

A ces deux possibilités correspondent les deux classes de solutions déjà discutées en ce qui concerne le problème de conjugaison intérieure maximale. La première classe est constituée de paires de profils tels que le profil intérieur ait un lobe de plus que le profil extérieur; la seconde, à l'inverse, est telle que le profil intérieur ait un lobe de moins que le profil extérieur. Ces deux classes ont des morphologies et des propriétés très différentes comme on l'a décrit précédemment.

Dans le cas général, les formules obtenues pour les arcs sont inversibles, en ce sens qu'on peut construire la famille des quatre arcs qui définissent les deux profils, à partir de l'un quelconque d'entre eux. Ceci ne signifie pas qu'ils jouent des rôles complètement symétriques: en fait, des deux arcs qui constituent chaque profil, un des deux vient en contact avec les deux arcs de l'autre profil, et l'autre avec un seul d'entre eux. Telle est la conjugaison maximale, dont il résulte que les courbes d'action sont formées de trois arcs concourant en deux points de bifurcation B_{M} et B_{N}. Le passage du contact par ces "points triples" se produit au raccord entre les deux arcs qui constituent chacun des deux profils.

La paramétrisation selon l'invention a permis de déterminer pour les machines selon l'invention, des expressions mathématiques simples pour les courbes d'action, à savoir :
- le contact entre l'arc donné et son conjugué proximal est la courbe d'action proximale, d'équation: $x \left(δ\right) = 1 - sin \left(δ\right) ⁢ \left(sin\left(δ\right)-ρ\left(δ\right)\right)$ $y \left(δ\right) = cos \left(δ\right) ⁢ \left(sin\left(δ\right)-ρ\left(δ\right)\right)$
- le contact entre l'arc donné et son conjugué distal est la courbe d'action distale, d'équation: $x \left(δ\right) = 1 - sin \left(δ\right) ⁢ \left(sin\left(δ\right)+ρ\left(δ\right)\right)$ $y \left(δ\right) = - cos \left(δ\right) ⁢ \left(sin\left(δ\right)+ρ\left(δ\right)\right)$
- le contact entre le complémentaire proximal de l'arc donné et son conjugué proximal est la courbe d'action complémentaire proximale, d'équation: $x \left(δ\right) = 1 - sin \left(δ\right) ( \left(\left(m-2\right)/m\right) ⁢ sin \left(δ\right) + ρ \left(δ\right) )$ $y \left(δ\right) = - cos \left(δ\right) ⁢ \left(\left(\left(m-2\right)/m\right)⁢sin\left(δ\right)+ρ\left(δ\right)\right)$
- le contact entre le complémentaire distal de l'arc donné et son conjugué distal est la courbe d'action complémentaire distale, d'équation: $x \left(δ\right) = 1 - sin \left(δ\right) ( \left(\left(m-2\right)/m\right) ⁢ sin \left(δ\right) - ρ \left(δ\right) )$ $y \left(δ\right) = cos \left(δ\right) ⁢ \left(\left(\left(m-2\right)/m\right)⁢sin\left(δ\right)-ρ\left(δ\right)\right)$
Ces quatre arcs sont concourants aux points δ = 0 et δ = π. Les courbes d'action proximale et complémentaire distale passent radialement au-delà du point de roulement R, et les deux autres de l'autre côté de l'origine O par rapport au point de roulement R. Seulement trois de ces quatre courbes d'action interviennent: la courbe d'action complémentaire distale est absente pour la première classe pour laquelle l'arc complémentaire distal n'intervient pas, et la courbe d'action complémentaire proximale est absente de la seconde classe pour laquelle l'arc complémentaire proximal n'intervient pas.

Les figures 7A, 7B, 8A , 8B, 9A, 9B, montrent différentes réalisations de machines de la première classe. Il apparaît que lorsque le nombre de lobes est petit, par exemple égal à 2 ou à 3, les creux lobaires sont simplement des régions moins saillantes, dont le profil peut même être convexe en ce qui concerne l'organe profilé intérieur.

Dans le cas très particulier où le profil (m-1)-lobé ne présente qu'un seul lobe (figures 7A et 7B), le sommet de lobe et le creux de lobe sont diamétralement opposés, si le profil est symétrique.

Les figures 10A à 10I représentent neuf variantes de géométries pour un profil intérieur quadri-lobé dans un organe profilé extérieur tri-lobé.

Les figures 11A à 11C montrent trois exemples d'une machine de première classe à rotor intérieur penta-lobé.

Le mode de réalisation de la figure 11B se caractérise par le fait que les deux contacts osculateurs ont lieu simultanément, de part et d'autre d'une capsule V₁ dont le volume est alors maximal.

Et par comparaison, le mode de réalisation de la figure 11A est analogue à celui de la figure 1, en ce sens qu'une capsule V₂ dont le bord arrière a dépassé le point de bifurcation B_{M} et a donc vu disparaître derrière elle une capsule V₁, n'a pas encore atteint par son bord avant l'autre point de bifurcation B_{N} où va naître devant elle une future nouvelle capsule V₃ qui n'est donc indiquée que par un trait mixte.

A l'opposé, dans le mode de réalisation de la figure 11C, une même capsule V₂ recouvre à la fois les deux points de bifurcation B_{N}, B_{M}, de sorte qu'elle est encore suivie par une capsule V₁ mourante et déjà précédée par une capsule V₃ naissante.

On va maintenant décrire en référence à la figure 12 un mode de distribution pour une machine, en particulier hydraulique, de la première classe.

A la figure 12, on considère le cas de la machine de la figure 11B. On considère qu'il y a contre chaque face radiale des organes profilés 1 et 2 un flasque fermant latéralement les capsules à l'exception des lumières que l'on va décrire. Ces flasques sont solidaires en rotation du profil extérieur 2. Dans le flasque situé du côté de l'observateur à la figure 12, des lumières 16 en forme de gouttes ou de virgules dont la pointe anguleuse coïncide avec le raccord des deux arcs constitutifs du profil extérieur, sur le versant arrière des lobes, ont été formés à travers le flasque (le flasque lui-même n'étant pas représenté).

A partir de leur pointe coïncidant avec le raccord des arcs constitutifs du profil 4, les lumières s'étendent d'une manière générale vers les axes O et O'. Ces lumières 16, selon qu'elles sont recouvertes ou non par l'organe profilé m-lobé, font sélectivement communiquer les capsules avec l'admission. Dans l'autre flasque, situé à l'extrémité axiale qui est cachée pour l'observateur de la figure 12, sont pratiquées des lumières 17 qui sont symétriques des lumières 16 par rapport à des rayons passant par les sommets de lobes du profil (m-1)-lobé 4, et dont la pointe anguleuse coïncide avec le raccord des deux arcs constitutifs du profil (m-1) lobé 4 sur le versant avant de chaque lobe. Les lumières 17 communiquent avec le refoulement hydraulique de la machine.

Grâce à la particularité de la géométrie représentée, selon laquelle la capsule V₁ est adjacente d'une part à une capsule mourante au point B_{M} et d'autre part à une capsule naissante au point B_{N}, la capsule V₁ n'est isolée que pendant un court instant alors que son volume est maximal et n'est donc pas en train de varier. A l'instant précédant, la capsule mourante communiquait encore avec la lumière de refoulement 17 voisine tandis que la capsule V₁ communiquait avec la lumière d'admission 16. A l'instant suivant la nouvelle capsule communiquera avec la lumière d'admission 16 correspondante, tandis que la capsule V1 communiquera avec la lumière de refoulement 17.

La figure 12A montre qu'en remplacement ou en complément des lumières 16 et 17 on peut également prévoir dans l'organe profilé (m-1)-lobé, des canaux d'admission 18 et de refoulement 19 qui débouchent à travers les versants respectifs des lobes du profil extérieur 4, sensiblement aux raccords entre les deux arcs constitutifs du profil 4 de façon à être obturés lorsque les profils sont en contact osculateur, puis à être progressivement dégagés par la capsule se formant entre les deux contacts résultant de la désintégration du contact osculateur, dans le cas de la naissance d'une capsule pour l'admission, ou à être progressivement obturés en ce qui concerne le refoulement, dans le cas de la mort d'une capsule.

Dans l'exemple représenté à la figure 13, la machine a une géométrie correspondant à celle de la figure 1, à part le nombre de lobes. La situation est également celle représentée à la figure 11A, mais lorsque les organes profilés 1 et 2 sont dans un angle différent autour de leurs axes respectifs.

La situation représentée à la figure 13 correspond sensiblement à celle de la figure 2A. En observant la figure 2D, on comprend que la capsule V₄ dont le bord arrière a déjà dépassé le point de bifurcation B_{M} et communiquerait par conséquent déjà avec la lumière de refoulement d'une distribution selon la figure 12 n'a toujours pas atteint le point B_{N} et communiquerait donc toujours avec la lumière d'admission d'une telle distribution, ce qui est d'ailleurs nécessaire puisque le volume de la capsule V₄ est encore en train de croître. C'est donc la communication avec la lumière de refoulement qu'il faut supprimer. C'est pourquoi il est prévu à la figure 13 un masque 21 solidaire du carter (de l'organe de liaison) et qui s'étend sur une certaine distance angulaire vers l'avant relativement au sens de rotation défini par la flèche F, à partir du point de bifurcation B_{M}, pour occulter la lumière de refoulement dans cette zone.

Pour des raisons tout à fait symétriques, un masque 22 est prévu pour occulter les lumières d'admission sur une certaine zone angulaire à partir du point de bifurcation B_{N} vers l'arrière relativement au sens de rotation.

Dans la situation représentée à la figure 11C, la capsule V₂ subit des variations de volume entre le moment où son bord avant vient recouvrir le point de bifurcation B_{N} et jusqu'à ce que son bord arrière ne recouvre plus l'autre point de bifurcation B_{M}.

Dans cette plage angulaire, la capsule V₂ ne communiquerait plus avec aucune des lumières d'une distribution telle que celle de la figure 12. Pour pallier cette difficulté, des communications supplémentaires, commandées par exemple par une came lorsqu'une capsule telle que V₂ passe dans cette zone, sont en principes nécessaires, où autres solutions analogues.

La figure 14 représente une réalisation particulièrement préférée pour une machine ayant un profil selon la figure 1. Le principe de distribution est le même qu'à la figure 12, et dans chaque plan perpendiculaire aux axes les profils 3 et 4 sont ceux de la figure 1. Toutefois, d'un plan à l'autre, chaque profil 3 ou 4 est décalé angulairement d'un pas déterminé autour de son axe respectif de façon à donner à l'ensemble des organes profilés une allure hélicoïde. Le décalage angulaire entre les profils des deux extrémités est tel que dans la situation représentée où la capsule V₅ côté admission atteint le point de bifurcation B_{N}, cette capsule ayant elle-même une allure hélicoide vient juste de quitter par son bord arrière l'autre osculation à l'autre point de bifurcation B_{M}. On rétablit ainsi grâce à l'hélicité la situation qui était obtenue par un profil dans un seul plan dans le cas des figures 11B et 12, à savoir qu'une même cavité est adjacente à une cavité naissante par son bord avant et à une cavité mourante par son bord arrière. Cette cavité V₅ n'est donc isolée qu'à un court instant où la vitesse de variation instantanée de son volume est égale à zéro. A la figure 14, on a représenté en trait plein les sommets du profil 3 de l'organe profilé intérieur et en trait mixte avec des croix certains des sommets des lobes du profil de l'organe profilé extérieur 4. Les centres O et O' des profils des plans successifs sont alignés selon des axes de rotation parallèles qui sont également parallèles à une droite R_{R} sur laquelle s'alignent les points de roulements R.

La figure 15 représente schématiquement un exemple de réalisation d'une machine de première classe selon l'invention. L'organe profilé intérieur 1 est solidaire d'un arbre 23 d'entraînement qui est moteur dans le cas d'une pompe et récepteur dans le cas d'un moteur hydraulique. L'arbre 23 est supporté en rotation, de part et d'autre de l'organe profilé 1, par deux paliers 24 dans un carter fixe 25 qui constitue l'organe de liaison selon l'invention. L'organe profilé extérieur 2 est supporté en rotation par des paliers périphériques 26 installés entre la paroi périphérique extérieure de l'organe profilé 2 et une couronne périphérique 27 faisant partie du carter 25. L'axe géométrique de l'arbre 23 correspond au centre O alors que l'axe géométrique, non représenté, des paliers 26 correspond au centre O'. Dans la zone où sont formés les profils 3 et 4, les organes profilés 1 et 2 sont installés entre deux flasques 28,29 à travers lesquels sont formées les lumières d'admission 16 et respectivement de refoulement 17.

Les organes profilés 1 et 2 ont des faces d'extrémité planes et coplanaires sur lesquelles s'appuient de manière étanche et glissante des faces d'extrémité planes correspondantes des flasques 28 et 29 de façon à fermer les capsules sauf pour ce qui concerne les communications établies sélectivement par les lumières 16 et 17.

Il y a entre chaque flasque 28 ou 29 et une paroi d'extrémité correspondante 31 ou 32 du carter, une butée axiale respective 33, 34. Les flasques 28, 29 sont liés en rotation avec l'organe profilé extérieur 2 tout en étant libres en translation par rapport à celui-ci grâce à des cannelures 36. L'espace intérieur compris entre la paroi d'extrémité 31 du carter d'une part et le flasque 28 et la face correspondante de l'organe profilé 1 d'autre part est aménagé en chambre soumise à la pression d'admission. De même, une chambre soumise à la pression de refoulement est formée entre l'autre paroi d'extrémité 32 du carter d'autre part et l'autre flasque 29 ainsi que l'autre face d'extrémité de l'organe profilé intérieur 1 d'autre part. Ces deux chambres sont fermées par des dispositifs d'étanchéité dynamiques 38, 39, 41, 42 qui empêchent le fluide hydraulique d'accéder aux paliers 24 et 26, et empêchent les deux chambres de communiquer l'une avec l'autre entre l'organe profilé extérieur 2 et la couronne 27 du carter.

En service, celle des deux chambres qui est soumise à la haute pression (l'admission dans le cas d'un moteur et le refoulement dans le cas d'une pompe) comprime l'empilement axial constitué par les deux flasques et les deux organes profilés 1 et 2 montés en sandwich entre eux, en appui axial contre la butée axiale de la chambre opposée. L'aire exposée à la pression pour fournir cette force pressante axiale est choisie pour que la poussée axiale soit appropriée pour réaliser l'étanchéité entre les flasques et les organes profilés, mais sans être excessive.

En outre, si les organes profilés sont hélicoïdes comme décrit en référence à la figure 14, la poussée axiale ainsi crée doit être suffisante pour équilibrer la tendance des organes profilés à se « dévisser » l'un par rapport à l'autre sous l'action des forces de travail s'exerçant entre les profils 3 et 4.

Par exemple, si avec le mode de réalisation représenté à la figure 15 la poussée axiale retenue est trop forte, on peut reporter radialement vers l'extérieur au-delà des butées axiales 33 et 34, donc entre chaque flasque et la paroi d'extrémité 31 correspondante du carter, les dispositifs d'étanchéité 41 et 42 représentés comme agissant au contact de l'arbre 23. Par ailleurs, l'arbre 23 doit être monté avec une certaine liberté de coulissement axial pour permettre le flottement axial de l'organe profilé 1 entre les flasques 31 et 32. L'organe profilé extérieur 2 est libre en rotation de sorte que son entraînement résulte de sa coopération avec l'organe profilé 1 et le fluide de travail.

Dans l'exemple représenté à la figure 16, la machine est à cylindrée variable. Pour cela, les organes profilés 1 et 2 sont axialement coulissants l'un par rapport à l'autre. Dans l'exemple représenté, l'organe profilé 2 est fixe axialement en s'appuyant contre le carter 25 par l'intermédiaire d'une butée axiale 53 et d'un flasque 51. L'organe profilé 1 est axialement coulissant par rapport au carter au moyen d'un actionneur 49 qui n'est que schématiquement représenté, agissant sur l'organe 1 par l'intermédiaire d'une butée axiale 54 et d'un flasque 52. Le flasque 51 s'appuie de manière étanche contre une face d'extrémité plane de l'organe profilé extérieur 2 et présente en tant que bord radialement intérieur une face profilée 47 qui est exactement complémentaire du profil 3 de l'organe profilé 1. Ainsi, le flasque 51 est en contact étanche avec le profil 3 sur tout le pourtour de l'organe profilé 1, pour coulisser axialement par rapport à l'organe profilé 1 tout en étant entraîné en rotation par l'organe profilé 1.

De façon semblable, le flasque 52 est appuyé de façon étanche contre une face d'extrémité plane de l'organe profilé 1 et présente sur son pourtour extérieur une face profilée 48 qui est exactement complémentaire du profil 4 de l'organe profilé 2 de façon à s'y appuyer de manière étanche, axialement coulissante, et assurant l'entraînement en rotation du flasque 52 avec l'organe profilé 2. La distribution est assurée par des canaux 18, 19 selon le mode de réalisation de la figure 12A.

Les figures 17A à 22B représentent divers modes de réalisation, chacun en deux états de fonctionnement, pour des machines de la seconde classe, avec des nombres de lobes allant de 1 pour l'organe profilé intérieur et 2 pour l'organe profilé extérieur (figures 17A et 17B), à 7 pour l'organe profilé intérieur et 8 pour l'organe profilé extérieur (figures 22A et 22B).

Par comparaison avec le mode de réalisation des figures 19A et 19B dans le cas où l'organe profilé intérieur est tri-lobé et l'organe profilé extérieur est quadri-lobé, les figures 23A à 25B représentent trois autres géométries possibles qui illustrent la grande variété des géométries réalisables pour les machines de seconde classe.

Dans le cas des machines de seconde classe, il y a deux courbes d'action du côté du point de roulement et une seule du côté opposé. Les courbes extérieures sont des arcs simples. La courbe intérieure peut présenter une boucle dont le point double est le point de roulement ; ce n'est pas une singularité des profils. Au moment où le contact passe par le point de roulement, le mouvement relatif des deux profils est un roulement sans glissement. Dans les cas limites pour lesquels la courbe d'action présente au point de roulement un point de rebroussement, la vitesse du point de contact s'y annule.

La description du cycle capsulaire est un peu compliquée par la possible occurrence du phénomène de "scission capsulaire" brièvement décrit ci-après. Dans tous les cas, une capsule naît au passage des versants avant des lobes du profil extérieur par le contact osculateur, à l'intersection B_{N} des courbes d'action située en amont de l'axe Oₓ portant le point R. Elle passe par son maximum après une rotation d'un peu plus d'un demi-tour. La capsule est alors du côté opposé au point de roulement par rapport aux pivots. La fermeture de la capsule est symétrique de son ouverture, et la "durée de vie" de la capsule est un peu supérieure à un tour.

Le phénomène de scission capsulaire est susceptible de se produire pour des capsules au voisinage de leur naissance ou de leur mort, c'est-à-dire quand deux lobes sont fortement engagés l'un dans l'autre du côté du point de roulement. Les volumes des capsules concernées sont petits. Le décours est le suivant: en un point intérieur à une capsule en cours de fermeture, les deux profils viennent en un contact osculateur exceptionnel, et la capsule est coupée en deux sous-capsules. Le nouveau contact osculateur se désintègre en deux contacts simples entre lesquels naît une nouvelle capsule. Chacun de ces deux contacts rejoint le bord correspondant d'une des deux sous-capsules en cours de fermeture et celles-ci disparaissent (en général à des instants différents), l'une de manière normale au passage par la confluence des courbes d'action, et l'autre de manière exceptionnelle à travers une osculation qui disparaît sur place. En ce point la nouvelle capsule coalesce avec une autre nouvelle capsule qui est née normalement à la bifurcation des courbes d'action.

Ce phénomène un peu délicat de scission capsulaire a lieu dans le cas où les profils deviennent tangents à la courbe d'action externe du côté du point de roulement, mais en-dehors de l'axe Ox.

Les figures 26A et 26B représentent une géométrie particulièrement bien adaptée à la réalisation d'un compresseur. Il s'agit d'une machine de deuxième classe, avec une organe profilé intérieur di-lobé et un organe profilé extérieur tri-lobé. Une machine de ce genre et plus généralement une machine selon l'invention a pour la réalisation d'un compresseur les particularités avantageuses suivantes, qui vont l'une et l'autre dans le sens de la limitation des fuites :
- les capsules sont entièrement vidées; on peut donc par un simple clapet supprimer le reflux vers la basse pression ;
- la courbure relative des surfaces en "contact" (en général, ces machines ne sont pas auto-entraînées et on ne va pas jusqu'au contact) est bornée ; les fuites se font donc à travers un passage qui est non seulement aussi étroit que le permet la précision de fabrication, mais qui de plus reste étroit sur une certaine longueur.

On souhaite élever le maximum d'obstacles entre le versant à basse pression et le versant à haute pression du compresseur. Il est donc naturel de s'intéresser plutôt à la deuxième classe de profils conjugués: en effet, pendant la phase de croissance, les capsules consécutives restent à la pression d'admission, et pendant la phase de décroissance du volume, la compression est progressive. Il n'y a qu'en fin de compression que la capsule en cours de fermeture est adjacente à deux capsules à basse pression: le long de la courbe d'action externe avec une capsule naissante et le long de la courbe d'action interne avec une capsule en croissance. Dans les deux cas les surfaces en contact ont leurs concavités dans le même sens et la courbure relative est petite (elle s'annule en fin de refoulement). On choisira un profil qui comme celui des figures 26A et 26B ne donne pas lieu à scission capsulaire.

L'exécution hélicoide est possible et on y retrouve les bonnes qualités de contact du cas droit.

Dans le cas d'un compresseur, on peut préférer garder fixe le profil extérieur (qui devient alors celui du carter) et donner au rotor un mouvement planétaire, l'organe de liaison est alors en rotation par rapport au carter autour de l'axe 0 de l'organe profilé extérieur.

Le cas du compresseur est aussi celui où les propriétés du fluide changent entre l'admission et le refoulement; de plus, les paramètres à optimiser ne sont pas les mêmes à l'admission (limitation de la perte de charge) et au refoulement (limitation des fuites). Pour ces raisons, on peut préférer utiliser des profils asymétriques. Un exemple en est donné aux figures 27A et 27B.

Dans l'exemple représenté aux figures 28A à 28F, un organe profilé intermédiaire 62 comporte un premier profil 64 d'ordre m-1 sur sa face radialement intérieure, et un deuxième profil 74 d'ordre (m-1) sur sa face radialement extérieure. Les deux profils ont même cercle primitif centré en O'. Chacun des profils (m-1)-lobés 64, 74, coopère avec un profil m-lobé 63, 73 d'un organe profilé 61 qui est représenté fixe dans cet exemple. Les deux profils 63, 73 ont également un cercle primitif commun, qui est centré en O. Les profils 63 et 64 forment une machine de la première classe selon l'invention et les profils 73 et 74, une machine de la deuxième classe selon l'invention.

Dans l'exemple représenté aux figures 29A à 29F, la différence est que l'organe profilé intermédiaire 82 porte deux profils m-lobés coopérant avec deux profils (m-1)-lobés appartenant à l'organe profilé 81.

Une telle géométrie pourrait permettre de fabriquer un moteur thermique à combustion interne dans lequel, par exemple, la machine intérieure servirait à l'admission et à la compression, tandis que la machine extérieure servirait à la détente et à l'échappement.

Bien entendu, l'invention n'est pas limitée aux exemples décrits et représentés.

Dans les exemples décrits, et plus particulièrement dans celui de la figure 15, l'organe profilé intérieur est entraîné en rotation et l'organe profilé extérieur tourne grâce au moment de rotation transmis aux points de contact entre l'organe profilé intérieur et l'organe profilé extérieur qui est libre en rotation dans le carter. En outre, dans le fonctionnement en moteur, la pression du fluide hydraulique tend à faire évoluer les cavités soumises à cette pression dans le sens de l'agrandissement de leur volume, ce qui contribue à solliciter l'organe profilé extérieur dans le sens de rotation voulu. Mais on peut également prévoir un entraînement extérieur, par exemple par engrenage, qui contraint les deux organes profilés à tourner dans un rapport de vitesse correspondant au rapport du nombre de leurs lobes. On peut également entraîner l'organe profilé extérieur et laisser libre l'organe profilé intérieur. On peut encore fixer l'un des deux organes profilés au carter et entraîner l'autre organe profilé dans un mouvement planétaire en faisant tourner le centre du cercle primitif de l'autre organe profilé autour du centre du cercle primitif de l'organe profilé fixe. Dans cette configuration, on peut laisser ledit autre organe profilé se positionner librement autour de son propre axe ou au contraire déterminer, par exemple par un engrenage, sa position angulaire en fonction de la position angulaire de l'organe de liaison autour du centre de l'organe profilé fixe.

L'invention est compatible avec le principe Moineau selon lequel, comme décrit dans le US-A-1 892 217, la forme hélicoïde des deux organes profilés s'étend sur suffisamment de pas d'hélice pour qu'aucune cavité ne débouche simultanément aux deux extrémités axiales de la machine. Grâce à la précision et la qualité de la géométrie selon l'invention, il est possible de limiter le décalage angulaire total entre les profils aux deux extrémités de la machine à une valeur à peine supérieure à la durée de vie de la capsule dans chaque plan perpendiculaire aux axes..

Le pas d'hélice n'est pas nécessairement le même tout le long de la machine, et on peut encore faire varier le profil le long des axes de la machine. Ceci permet par exemple de réaliser un compresseur ou une machine de détente dans laquelle le volume des capsules en cours de transfert varie progressivement.

## Revendications

1. Machine à capsulisme comprenant :
- deux organes profilés (1, 2 ; 12, 11), intérieur et respectivement extérieur, qui portent un profil annulaire intérieur et respectivement un profil annulaire extérieur (3, 4 ; 14, 13),
- un organe de liaison (25) lié de façon rotative avec chacun des deux organes profilés (1, 2 ; 12, 11) selon un axe de rotation respectif (O, O' ; O', O),
et dans laquelle :
- les profils sont l'un (3 ; 13) m-lobé, l'autre (4 ; 14) (m-1)-lobé, et sont définis autour de l'axe de rotation de leur organe profilé respectif par m et respectivement (m-1) motif(s) comprenant un arc de dôme de lobe et un arc de creux de lobe,
- chaque profil est l'enveloppe de l'autre lors de rotations relatives des organes profilés autour de leur axe de rotation respectif avec engrènement de leurs profils qui définissent entre eux les contours de capsules, et roulement sans glissement entre deux cercles primitifs centrés sur les axes de rotation respectifs,
**caractérisée en ce que** dans les positions relatives des organes profilés (1, 2 ; 12, 11) pour lesquelles un point de contact (C₂) entre les profils se trouve sur la tangente (T) aux deux cercles primitifs (6, 7) en leur point de roulement mutuel (R), les organes profilés (1,' 2 ; 12, 11) présentent audit point de contact des courbures continues égales et de même sens ayant pour centre commun ledit point de roulement (R).

2. Machine selon la revendication 1, **caractérisée en ce que** :
- les points M d'un arc donné qui est l'un des deux arcs du profil m-lobé étant définis par deux fonctions ρ(δ) et σ(δ) reliant des paramètres ρ, δ, et σ qui sont :
ρ : mesurée le long de la normale à l'arc au point M, la distance entre le point M et le milieu N entre les deux points d'intersection P et D, proximal et respectivement distal, de ladite normale avec le cercle primitif de centre O du profil m-lobé, et de rayon supposé égal à 1, le point d'intersection proximal P étant situé entre le point M de l'arc donné et le point d'intersection distal D,
δ : demi-distance angulaire entre D et P par rapport au centre O, mesurée dans le sens direct,
σ : angle polaire du point d'intersection proximal par rapport à O, diminué de δ,
les fonctions ρ(δ) et σ(δ) ayant un domaine de définition allant de δ=0 à δ=π,
- deux arcs du motif du profil (m-1)-lobé sont un arc conjugué proximal et un arc conjugué distal définis ci-après dans un repère cartésien ayant pour origine le centre O du cercle primitif associé au profil m-lobé :
a) arc conjugué proximal : ${x}_{C \begin{matrix}\end{matrix} j \begin{matrix}\end{matrix} P} \left(δ\right) = \left(1+\left(sin\left(δ\right)-mρ\left(δ\right)\right)⁢sin\left(\frac{δ - mσ \left(δ\right)}{m - 1}\right)+\left(m-1\right)⁢cos\left(δ\right)⁢cos\left(\frac{δ - mσ \left(δ\right)}{m - 1}\right)\right) / m$ ${y}_{C \begin{matrix}\end{matrix} j \begin{matrix}\end{matrix} P} \left(δ\right) = \left(\left(sin\left(δ\right)-mρ\left(δ\right)\right)⁢cos\left(\frac{δ - mσ \left(δ\right)}{m - 1}\right)-\left(m-1\right)⁢cos\left(δ\right)⁢sin\left(\frac{δ - mσ \left(δ\right)}{m - 1}\right)\right) / m$
b) arc conjugué distal : ${x}_{C \begin{matrix}\end{matrix} j \begin{matrix}\end{matrix} D} \left(δ\right) = \left(1+\left(sin\left(δ\right)+mρ\left(δ\right)\right)⁢sin\left(\frac{δ + mσ \left(δ\right)}{m - 1}\right)+\left(m-1\right)⁢cos\left(δ\right)⁢cos\left(\frac{δ + mσ \left(δ\right)}{m - 1}\right)\right) / m$ ${y}_{C \begin{matrix}\end{matrix} j \begin{matrix}\end{matrix} D} \left(δ\right) = \left(-\left(sin\left(δ\right)+mρ\left(δ\right)\right)⁢cos\left(\frac{δ + mσ \left(δ\right)}{m - 1}\right)+\left(m-1\right)⁢cos\left(δ\right)⁢sin\left(\frac{δ + mσ \left(δ\right)}{m - 1}\right)\right) / m$

3. Machine selon la revendication 2, **caractérisée en ce que** la dérivée ρ' par rapport à δ pour δ = 0 et δ = π satisfait les inégalités strictes suivantes : $1 / m > ρʹ \left(0\right) > 0$ $- 1 / m < ρʹ \left(π\right) < 0$
**en ce que** le profil m-lobé est intérieur au profil (m-1)-lobé, et
**en ce que** le motif m-lobé est complété par un arc complémentaire proximal défini par ses coordonnées dans ledit repère cartésien : ${x}_{C \begin{matrix}\end{matrix} p \begin{matrix}\end{matrix} P} \left(δ\right) = \left(\left(2⁢sin\left(δ\right)-mρ\left(δ\right)\right)⁢sin\left(\frac{2 ⁢ δ}{m}-σ\left(δ\right)\right)+mcos\left(δ\right)⁢cos\left(\frac{2 ⁢ δ}{m}-σ\left(δ\right)\right)\right) / m$ ${y}_{C \begin{matrix}\end{matrix} p \begin{matrix}\end{matrix} P} \left(δ\right) = \left(\left(2⁢sin\left(δ\right)-mρ\left(δ\right)\right)⁢cos\left(\frac{2 ⁢ δ}{m}-σ\left(δ\right)\right)-mcos\left(δ\right)⁢sin\left(\frac{2 ⁢ δ}{m}-σ\left(δ\right)\right)\right) / m$

4. Machine selon la revendication 3, **caractérisée par** la réalisation des conditions suivantes sur tout l'intervalle]0,π[ de variation de la coordonnée δ: $\left(ρ\left(δ\right)⁢ρʹ\left(δ\right)\right) / cos ( δ ) - sin ( δ ) \neq 0$ $\left(mρ\left(δ\right)-2⁢sin(δ)\right) ⁢ ρʹ \left(δ\right) / \left(mcos(δ)\right) - \left(2⁢mρ\left(δ\right)+\left({m}^{2}-4\right)⁢sin(δ)\right) / {m}^{2} \neq 0$ $\left(mρ\left(δ\right)-sin\left(δ\right)\right) ⁢ ρʹ \left(δ\right) / \left(\left(m-1\right)⁢cos(δ)\right) - \left(ρ(δ)+\left(m-2\right)⁢sin(δ)\right) / \left(m-1\right) \neq 0$ $\left(mρ\left(δ\right)+sin\left(δ\right)\right) ⁢ ρʹ \left(δ\right) / \left(\left(m-1\right)⁢cos(δ)\right) + \left(ρ(δ)-\left(m-2\right)⁢sin(δ)\right) / \left(m-1\right) \neq 0$

5. Machine selon la revendication 3 ou 4 **caractérisée en ce que** les fonctions ρ(δ) et σ(δ) sont : $ρ \left(δ\right) = \left(1-1/n\right) ⁢ {\left(1/cos{\left(ϕ\right)}^{2}-cos{\left(δ\right)}^{2}\right)}^{1 / 2} + \left(1/n\right) ⁢ sin \left(δ\right) + {ρ}_{0}$ $σ \left(δ\right) = \left(1-1/n\right) ⁢ arccos \left(cos\left(δ\right)⁢cos\left(ϕ\right)\right) + \left(δ/n\right)$
qui définissent l'arc donné comme une courbe parallèle à une épicycloïde raccourcie et où :
n est un nombre réel qui est l'ordre de l'épicycloïde
ϕ est un paramètre angulaire, compris entre 0 et π/2,
qui décrit le raccourcissement
ρ₀ est un paramètre caractérisant la distance à l'épicycloïde de base.

6. Machine selon la revendication 5, **caractérisée, en ce qu'**on prend n voisin de 2m-2.

7. Machine selon l'une des revendications 3 à 6, **caractérisée en ce qu'**elle comprend :
- deux flasques (28, 29) entre lesquels sont installés les organes profilés (1, 2), et qui sont liés en rotation avec l'un des organes profilés ;
- des lumières d'admission (16) à travers un premier (28) des flasques au voisinage d'un versant de chacun des dômes de lobe du profil de l'organe profilé auquel les flasques (28, 29) sont liés en rotation ;
- des lumières de refoulement (17) à travers un deuxième des flasques au voisinage d'un autre versant de chacun desdits dômes de lobe.

8. Machine selon la revendication 7, **caractérisée en ce qu'**elle comprend des moyens (21, 22) pour obturer sélectivement certaines au moins des lumières dans au moins une zone angulaire voisine d'une intersection entre une tangente commune (T) des cercles primitifs (6, 7) et d'autre part des courbes d'action (CA₁, CA₂, CA₃) définies par les trajectoires des points de contact entre profils.

9. Machine selon la revendication 7, **caractérisée en ce qu'**il y a entre un profil des organes profilés (1, 2) du côté de l'un des flasques et un profil des organes profilés du côté de l'autre flasque un décalage angulaire tel que chaque capsule (V₅-FIG 15) passant par le maximum de son volume cesse de communiquer avec une lumière (16) à travers l'un des flasques sensiblement au moment où elle commence à communiquer avec une lumière (17) à travers l'autre flasque.

10. Machine selon l'une des revendications 3 à 9, **caractérisé en ce qu'**elle comprend dans l'organe profilé extérieur, des canaux de distribution (18, 19) débouchant d'une part dans le profil (4) au raccord des arcs et communiquant pour un versant des dômes de lobe avec l'admission et pour l'autre versant des dômes de lobe avec le refoulement.

11. Machine selon la revendication 2, **caractérisée en ce que** la dérivée ρ' par rapport à δ pour δ = 0 et δ = π satisfait les inégalités strictes suivantes : $- 1 / m < ρʹ \left(0\right) < 0$ $1 / m > ρʹ \left(π\right) > 0$
**en ce que** le profil m-lobé est extérieur au profil (m-1)-lobé ; et
**en ce que** le motif m-lobé est complété par un arc complémentaire distal défini par ses coordonnées dans ledit repère cartésien de centre O : ${x}_{C \begin{matrix}\end{matrix} p \begin{matrix}\end{matrix} D} \left(δ\right) = \left(\left(2⁢sin\left(δ\right)+mρ\left(δ\right)\right)⁢sin\left(\frac{2 ⁢ δ}{m}+σ\left(δ\right)\right)+mcos\left(δ\right)⁢cos\left(\frac{2 ⁢ δ}{m}+σ\left(δ\right)\right)\right) / m$ ${y}_{C \begin{matrix}\end{matrix} p \begin{matrix}\end{matrix} D} \left(δ\right) = \left(-\left(2⁢sin\left(δ\right)+mρ\left(δ\right)\right)⁢cos\left(\frac{2 ⁢ δ}{m}+σ\left(δ\right)\right)+mcos\left(δ\right)⁢sin\left(\frac{2 ⁢ δ}{m}+σ\left(δ\right)\right)\right) / m$

12. Machine selon la revendication 11, **caractérisée par** la réalisation des conditions suivantes sur tout l'intervalle ]0, π[ de variation de la coordonnée δ : $\left(ρ\left(δ\right)⁢ρʹ\left(δ\right)\right) / cos ( δ ) - sin ( δ ) \neq 0$ $\left(mρ\left(δ\right)+2⁢sin(δ)\right) ⁢ ρʹ \left(δ\right) / \left(mcos(δ)\right) + \left(2⁢mρ\left(δ\right)-\left({m}^{2}-4\right)⁢sin(δ)\right) / {m}^{2} \neq 0$ $\left(mρ\left(δ\right)-sin\left(δ\right)\right) ⁢ ρʹ \left(δ\right) / \left(\left(m-1\right)⁢cos(δ)\right) - \left(ρ(δ)+\left(m-2\right)⁢sin(δ)\right) / \left(m-1\right) \neq 0$ $\left(mρ\left(δ\right)+sin\left(δ\right)\right) ⁢ ρʹ \left(δ\right) / \left(\left(m-1\right)⁢cos(δ)\right) + \left(ρ(δ)-\left(m-2\right)⁢sin(δ)\right) / \left(m-1\right) \neq 0$

13. Machine selon la revendication 11 ou 12, **caractérisée en ce que** les profils ne passent que par un seul point de tangence avec la trajectoire la plus externe (CB₃) suivie par les points de contact.

14. Machine selon l'une des revendications 11 à 13, **caractérisée en ce que** les fonctions ρ(δ) et σ(δ) sont: $ρ \left(δ\right) = \left(1+1/n\right) ⁢ {\left(1/cos{\left(φ\right)}^{2}-cos{\left(δ\right)}^{2}\right)}^{1 / 2} - \left(1/n\right) ⁢ sin \left(δ\right) - {ρ}_{0}$ $σ \left(δ\right) = \left(1+1/n\right) ⁢ arccos \left(cos\left(δ\right)⁢cos\left(φ\right)\right) - \left(δ/n\right)$
qui définissent l'arc donné comme une courbe parallèle à une épicycloïde raccourcie et où :
n est un nombre réel qui est l'ordre de l'épicycloïde
ϕ est un paramètre angulaire, compris entre 0 et π/2,
qui décrit le raccourcissement
ρ₀ est un paramètre caractérisant la distance à l'épicycloïde de base.

15. Machine selon l'une des revendications 1 à 14, **caractérisée en ce que** chaque lobe est symétrique par rapport à un plan axial passant par le sommet du lobe.

16. Machine selon l'une des revendications 1 à 14, **caractérisée en ce que** chaque lobe est dissymétrique par rapport à un plan axial passant par le sommet du lobe.

17. Machine selon l'une des revendications 1 à 16, **caractérisée en ce que** l'organe de liaison est solidaire d'un carter (25), et **en ce que** l'un des organes profilés est au moins indirectement lié en rotation avec un arbre d'entraînement (23).

18. Machine selon la revendication 17, **caractérisée en ce que** l'autre organe profilé est libre en rotation autour de son axe de rotation.

19. Machine selon l'une des revendications 1 à 18, **caractérisée en ce que** les profils sont évolutifs chacun le long de l'axe de rotation de son organe profilé respectif, les points de tangence des cercles primitifs étant alignés sur une droite parallèle au deux axes de rotation.

20. Machine selon la revendication 19, **caractérisée en ce que** les profils sont évolutifs par décalage angulaire d'un profil constant autour de l'axe de rotation.

21. Machine selon la revendication 20, **caractérisée en ce que** les profils évoluent en hélice à pas constant.

22. Machine selon l'une des revendications 1 à 18 ou 21, **caractérisée en ce que** les profils sont constants le long de leur axe de rotation respectif, présentent un pas de décalage angulaire constant, fini ou infini, le long de leur axe de rotation respectif, **en ce que** les organes profilés sont déplaçables axialement l'un par rapport à l'autre, et **en ce que** la machine comprend à chaque extrémité un flasque (51, 52) complémentaire de l'un respectif des profils et appuyé de façon étanche contre une face d'extrémité de l'organe profilé portant l'autre profil.

23. Machine selon l'une des revendications 19 à 21, **caractérisée en ce que** le décalage angulaire des profils d'une face d'extrémité des organes profilés à l'autre est à peine supérieur à l'angle de durée de vie de chaque capsule par rapport à l'organe profilé respectif.

24. Machine selon l'une des revendications 1 à 23, **caractérisée en ce que** les organes profilés sont montés entre deux flasques (28, 29) fermant les capsules en leurs extrémités axiales, et **en ce que** la machine comprend des moyens presseurs pour presser axialement les flasques contre les organes profilés.

25. Machine selon la revendication 24, **caractérisé en ce que** chaque flasque (28, 29) est solidaire en rotation de l'un des organes profilés.

26. Machine selon la revendication 24 ou 25, **caractérisée en ce que** les moyens presseurs sont des moyens pour soumettre à la haute pression du fluide de travail au moins une partie d'une face extérieure d'un premier des flasques pour pousser le premier flasque contre les organes profilés et pousser ainsi les organes profilés contre le deuxième flasque.

27. Machine selon la revendication 26, **caractérisée en ce que** la machine comprend des moyens de distribution qui comprennent au moins une lumière (16, 17) formée dans le premier flasque (28, 29) pour le fluide de travail à haute pression.

28. Machine selon la revendication 27, **caractérisée en ce que** les moyens de distribution comprennent au moins une lumière formée dans le deuxième flasque pour le fluide basse pression.

29. Machine selon la revendication 27 ou 28, **caractérisée en ce que** les lumières (28, 29) sont liés en rotation avec l'organe profilé extérieur (2).

30. Machine selon l'une des revendications 1 à 26, **caractérisée en ce qu'**elle comprend des moyens de distribution qui comprennent des lumières liées en rotation avec l'un des organes profilés, de préférence l'organe profilé (m-1)-lobé (2), et qui sont sélectivement découvertes et masquées par l'autre organe profilé (1).

31. Machine selon la revendication 5 ou 30, **caractérisée en ce que** les lumières présentent des pointes coïncidant avec le point de raccord des arcs composant le profil dont les lumières (16,17) sont solidaires, du côté naissance des capsules pour les lumières d'admission et du côté mort des capsules pour les lumières de refoulement.

32. Machine selon l'une des revendications 1 à 30, **caractérisée en ce que** l'un des organes profilés (61, 81) porte deux profils m-lobés l'un sur une face annulaire radialement intérieure et l'autre sur une face annulaire radialement extérieure, qui ont un même cercle primitif et coopèrent chacun avec un profil (m-1)-lobé, et **en ce que** les profils (m-1)-lobés ont même cercle primitif et sont portés par l'autre organe profilé.

33. Machine selon la revendication 32, **caractérisée en ce que** les deux profils m-lobés (83, 93) sont tournés à l'opposé l'un de l'autre et se trouvent radialement entre les deux profils (m-1)-lobés (84, 94).

34. Machine selon la revendication 32, **caractérisée en ce que** les deux profils m-lobés (63, 73) sont tournés l'un vers l'autre et se trouvent radialement de part et d'autre des deux profils (m-1)-lobés (64, 74).

## Claims

1. A displacement machine comprising:
- two profiled members (1, 2; 12, 11), inner and outer respectively, that have an annular inner profile and an annular outer profile respectively (3, 4; 14, 13),
- a connecting member (25) rotatably connected to each of the profiled members (1, 2; 12, 11) along a respective axis of rotation (0, O'; O', O),
and in which:
- one of the profiles (3; 13) is m-lobed and the other (4; 14) is (m-1)-lobed, and they are defined around the axis of rotation of their respective profiled member by m and (m-1) respectively, pattern(s) comprising a lobe dome arc and a lobe hollow arc,
- each profile is the envelope of the other during relative rotations of the profiled members around their respective axis of rotation with meshing of their profiles, which define the chamber contours between them, and slideless rolling between two pitch circles centred on the respective axes of rotation,
**characterised in that** the relative positions of the profiled members (1, 2; 12, 11) for which a contact point (C₂) between the profiles is located on the tangent (T) to the two pitch circles (6, 7) at their mutual rolling point (R), the profiled members (1, 2; 12, 11) have at said contact point equal continuous curvatures which are in the same direction and which have said rolling point (R) as their common centre.

2. A machine according to claim 1, **characterised in that**:
- the points M on a given arc that is one of the two arcs of the m-lobed profile being defined by two functions ρ(δ) and σ(δ) connecting parameters ρ, δ and σ, which are:
ρ: measured along the normal to the arc at point M, the distance between point M and the middle N between the two intersection points P and D, proximal and distal respectively, of the said normal with the pitch circle with centre O of the m-lobed profile, and with a radius assumed equal to 1, the proximal intersection point P being located between point M on the given arc and the distal intersection point D,
δ: angular half-distance between D and P relative to the centre O, measured clockwise,
σ: polar angle of the proximal intersection point P relative to O, minus δ,
the functions ρ(δ) and σ(δ) having a domain of between δ=0 and δ=π,
- two arcs of the pattern of the (m-1)-lobed profile are a proximal conjugate arc and a distal conjugate arc defined below in a Cartesian reference system with their origin at the centre O of the pitch circle associated with the m-lobed profile:
a) proximal conjugate arc: ${x}_{C \begin{matrix}\end{matrix} j \begin{matrix}\end{matrix} P} \left(δ\right) = \left(1+\left(sin\left(δ\right)-m\begin{matrix}\end{matrix}ρ\left(δ\right)\right)⁢sin\left(\frac{δ - m \begin{matrix}\end{matrix} σ \left(δ\right)}{m - 1}\right)+\left(m-1\right)⁢cos\left(δ\right)⁢cos\left(\frac{δ - mσ \left(δ\right)}{m - 1}\right)\right) / m$ ${y}_{C \begin{matrix}\end{matrix} j \begin{matrix}\end{matrix} P} \left(δ\right) = \left(\left(sin\left(δ\right)-m\begin{matrix}\end{matrix}ρ\left(δ\right)\right)⁢cos\left(\frac{δ - m \begin{matrix}\end{matrix} σ \left(δ\right)}{m - 1}\right)-\left(m-1\right)⁢cos\left(δ\right)⁢sin\left(\frac{δ - mσ \left(δ\right)}{m - 1}\right)\right) / m$
b) distal conjugate arc: ${x}_{C \begin{matrix}\end{matrix} j \begin{matrix}\end{matrix} D} \left(δ\right) = \left(1+\left(sin\left(δ\right)+m\begin{matrix}\end{matrix}ρ\left(δ\right)\right)⁢sin\left(\frac{δ + m \begin{matrix}\end{matrix} σ \left(δ\right)}{m - 1}\right)+\left(m-1\right)⁢cos\left(δ\right)⁢cos\left(\frac{δ + mσ \left(δ\right)}{m - 1}\right)\right) / m$ ${y}_{C \begin{matrix}\end{matrix} jD} \left(δ\right) = \left(-\left(sin\left(δ\right)+m\begin{matrix}\end{matrix}ρ\left(δ\right)\right)⁢cos\left(\frac{δ + m \begin{matrix}\end{matrix} σ \left(δ\right)}{m - 1}\right)+\left(m-1\right)⁢cos\left(δ\right)⁢sin\left(\frac{δ + mσ \left(δ\right)}{m - 1}\right)\right) / m$

3. A machine according to claim 2, **characterised in that** the derivative ρ' relative to δ where δ = 0 and δ = π satisfies the following strict inequalities: $1 / m > {ρ}^{′} \left(0\right) > 0$ $- 1 / m < {ρ}^{′} \left(π\right) < 0$
**in that** the m-lobed profile is inside the (m-1)-lobed profile, and
**in that** the m-lobed profile is complemented by a proximal complementary arc defined by its coordinates in the said Cartesian reference system: ${x}_{C \begin{matrix}\end{matrix} p \begin{matrix}\end{matrix} P} \left(δ\right) = \left(\left(2⁢sin\left(δ\right)-mρ\left(δ\right)\right)⁢sin\left(\frac{2 ⁢ δ}{m}-σ\left(δ\right)\right)+m\begin{matrix}\end{matrix}cos\left(δ\right)⁢cos\left(\frac{2 ⁢ δ}{m}-σ\left(δ\right)\right)\right) / m$ ${y}_{C \begin{matrix}\end{matrix} p \begin{matrix}\end{matrix} P} \left(δ\right) = \left(\left(2⁢sin\left(δ\right)-mρ\left(δ\right)\right)⁢cos\left(\frac{2 ⁢ δ}{m}-σ\left(δ\right)\right)-m\begin{matrix}\end{matrix}cos\left(δ\right)⁢sin\left(\frac{2 ⁢ δ}{m}-σ\left(δ\right)\right)\right) / m$

4. A machine according to claim 3, **characterised by** the fulfilment of the following conditions over the entire interval ]0,π[ of variation of the coordinate δ: $\left(ρ\left(δ\right)⁢ρʹ\left(δ\right)\right) / cos ( δ ) - sin ( δ ) \neq 0$ $\left(mρ\left(δ\right)-2⁢sin(δ)\right) ⁢ ρʹ \left(δ\right) / \left(mcos(δ)\right) - \left(2⁢mρ\left(δ\right)+\left({m}^{2}-4\right)⁢sin(δ)\right) / {m}^{2} \neq 0$ $\left(mρ\left(δ\right)-sin\left(δ\right)\right) ⁢ ρʹ \left(δ\right) / \left(\left(m-1\right)⁢cos(δ)\right) - \left(ρ(δ)+\left(m-2\right)⁢sin(δ)\right) / \left(m-1\right) \neq 0$ $\left(mρ\left(δ\right)+sin\left(δ\right)\right) ⁢ ρʹ \left(δ\right) / \left(\left(m-1\right)⁢cos(δ)\right) + \left(ρ(δ)-\left(m-2\right)⁢sin(δ)\right) / \left(m-1\right) \neq 0$

5. A machine according to claim 3 or 4, **characterised in that** the functions ρ(δ) and σ(δ) are: $ρ \left(δ\right) = \left(1-1/n\right) ⁢ {\left(1/cos{\left(φ\right)}^{2}-cos{\left(δ\right)}^{2}\right)}^{1 / 2} + \left(1/n\right) ⁢ sin \left(δ\right) + {ρ}_{0}$ $σ \left(δ\right) = \left(1-1/n\right) ⁢ arccos \left(cos\left(δ\right)⁢cos\left(φ\right)\right) + \left(δ/n\right)$
that define the given arc as a curve parallel to a shortened epicycloid, and where:
n is a real number that is the order of the epicycloid,
ϕ is an angular parameter of between 0 and π/2, which describes the shortening,
ρ₀ is a parameter characterising the distance to the base epicycloid.

6. A machine according to claim 5, **characterised in that** n is taken as close to 2m-2.

7. A machine according to any one of claims 3 to 6, **characterised in that** it comprises:
- two flanges (28, 29) between which the profiled members (1, 2) are installed, and which are connected for common rotation with one of the profiled members;
- inlet ports (16) through a first (28) of the flanges near a side of each of the lobe domes of the profile of the profiled member with which the flanges (28, 29) are connected for common rotation therewith;
- discharge ports (17) through a second of the flanges near another side of each of the said lobe domes.

8. A machine according to claim 7, **characterised in that** it comprises means (21, 22) for selectively closing at least some of the ports in at least an angular area close to an intersection between a common tangent (T) of the pitch circles (6, 7) and on the other hand action curves (CA₁, CA₂, CA₃) defined by the trajectories of the contact points between profiles.

9. A machine according to claim 7, **characterised in that** there is an angular displacement between a profile of the profiled members (1,2) on the side of one of the flanges and a profile of the profiled members on the side of the other flange, such that each chamber (V₅ - FIG. 15) passing through its maximum volume ceases to communicate with a port (16) through one of the flanges approximately at the moment when it starts to communicate with a port (17) through the other flange.

10. A machine according to any one of claims 3 to 9, **characterised in that** it comprises in the profiled outer member, distribution channels (18, 19) opening on the one hand into the profile (4) at the connection of the arcs and communicating on one side of the lobe domes with the intake and on the other side of the lobe domes with the discharge.

11. A machine according to claim 2, **characterised in that** the derivative ρ' relative to δ where δ = 0 and δ = π satisfies the following strict inequalities: $- 1 / m < ρʹ \left(0\right) < 0$ $1 / m > ρʹ \left(π\right) > 0$
**in that** the m-lobed profile is outside the (m-1)-lobed profile;
and
**in that** the m-lobed pattern is complemented by a distal complementary arc defined by its coordinates in the said Cartesian reference system with centre O: ${x}_{C \begin{matrix}\end{matrix} p \begin{matrix}\end{matrix} D} \left(δ\right) = \left(\left(2⁢sin\left(δ\right)+mρ\left(δ\right)\right)⁢sin\left(\frac{2 ⁢ δ}{m}+σ\left(δ\right)\right)+m\begin{matrix}\end{matrix}cos\left(δ\right)⁢cos\left(\frac{2 ⁢ δ}{m}+σ\left(δ\right)\right)\right) / m$ ${y}_{C \begin{matrix}\end{matrix} p \begin{matrix}\end{matrix} D} \left(δ\right) = \left(-\left(2⁢sin\left(δ\right)+mρ\left(δ\right)\right)⁢cos\left(\frac{2 ⁢ δ}{m}+σ\left(δ\right)\right)+m\begin{matrix}\end{matrix}cos\left(δ\right)⁢sin\left(\frac{2 ⁢ δ}{m}+σ\left(δ\right)\right)\right) / m$

12. A machine according to claim 11, **characterised by** the fulfilment of the following conditions over the entire interval ]0,π[ of variation of the coordinate δ: $\left(ρ\left(δ\right)⁢ρʹ\left(δ\right)\right) / cos ( δ ) - sin ( δ ) \neq 0$ $\left(mρ\left(δ\right)+2⁢sin(δ)\right) ⁢ ρʹ \left(δ\right) / \left(mcos(δ)\right) + \left(2⁢mρ\left(δ\right)-\left({m}^{2}-4\right)⁢sin(δ)\right) / {m}^{2} \neq 0$ $\left(mρ\left(δ\right)-sin\left(δ\right)\right) ⁢ ρʹ \left(δ\right) / \left(\left(m-1\right)⁢cos(δ)\right) - \left(ρ(δ)+\left(m-2\right)⁢sin(δ)\right) / \left(m-1\right) \neq 0$ $\left(mρ\left(δ\right)+sin\left(δ\right)\right) ⁢ ρʹ \left(δ\right) / \left(\left(m-1\right)⁢cos(δ)\right) + \left(ρ(δ)-\left(m-2\right)⁢sin(δ)\right) / \left(m-1\right) \neq 0$

13. A machine according to claim 11 or 12, **characterised in that** the profiles only pass through a single point of tangency with the outermost trajectory (CB₃) followed by the contact points.

14. A machine according to any one of claims 11 to 13, **characterised in that** the functions ρ(δ) and σ(δ) are: $ρ \left(δ\right) = \left(1+1/n\right) ⁢ {\left(1/cos{\left(ϕ\right)}^{2}-cos{\left(δ\right)}^{2}\right)}^{1 / 2} - \left(1/n\right) ⁢ sin \left(δ\right) - {ρ}_{0}$ $σ \left(δ\right) = \left(1+1/n\right) ⁢ arccos \left(cos\left(δ\right)⁢cos\left(ϕ\right)\right) - \left(δ/n\right)$
that define the given arc as a curve parallel to a shortened epicycloid and where:
n is a real number that is the order of the epicycloid,
ϕ is an angular parameter of between 0 and π/2, which describes the shortening,
ρ₀ is a parameter characterising the distance to the base epicycloid.

15. A machine according to any one of claims 1 to 14, **characterised in that** each lobe is symmetrical relative to an axial plane passing through the lobe vertex.

16. A machine according to any one of claim 1 to 14, **characterised in that** each lobe is dissymmetrical relative to an axial plane passing through the lobe vertex.

17. A machine according to any one of claims 1 to 16, **characterised in that** the connecting member is firmly attached to a housing (25), and **in that** one of the profiled members is at least indirectly connected to a drive shaft (23) for common rotation therewith.

18. A machine according to claim 17, **characterised in that** the other profiled member rotates freely around its axis of rotation.

19. A machine according to any one of claims 1 to 18, **characterised in that** the profiles are each subject to evolution along the axis of rotation of their respective profiled member, the points of tangency of the pitch circles being aligned on a straight line parallel to the two axes of rotation.

20. A machine according to claim 19, **characterised in that** the profiles are subject to evolution by angular displacement of a constant profile around the axis of rotation.

21. A machine according to claim 20, **characterised in that** the profiles evolution is in a constant pitch helix fashion.

22. A machine according to any one of claims 1 to 18 or 21, **characterised in that** the profiles are constant along their respective axis of rotation, have a constant angular displacement pitch, finite or infinite, along their respective axis of rotation, **in that** the profiled members are axially movable relative to each other, and **in that** the machine comprises at each end a flange (51, 52) complementary to a respective one of the profiles and leak-tightly resting against an end surface of the profiled member holding the other profile.

23. A machine according to any one of claims 19 to 21, **characterised in that** the angular displacement of the profiles from one end surface of the profiled members to the other is hardly greater than the lifetime angle of each chamber relative to the respective profiled member.

24. A machine according to any one of claims 1 to 23, **characterised in that** the profiled members are mounted between two flanges (28, 29) closing the chambers at their axial ends, and **in that** the machine comprises pressing means to press the flanges axially against the profiled members.

25. A machine according to claim 24, **characterised in that** each flange (28, 29) is connected for common rotation with one of the profiled members.

26. A machine according to claim 24 or 25, **characterised in that** the pressing means are means of subjecting at least part of the outer surface of a first of the flanges to the high pressure of the working fluid to push the first flange against the profiled members and thus push the profiled members against the second flange.

27. A machine according to claim 26, **characterised in that** the machine comprises distribution means that comprise at least one port (16, 17) formed in the first flange (28, 29) for the high-pressure working fluid.

28. A machine according to claim 27, **characterised in that** the distribution means comprise at least one port formed in the second flange for the low-pressure fluid.

29. A machine according to claim 27 or 28, **characterised in that** the ports (28, 29) are connected for common rotation with the outer profiled member (2).

30. A machine according to any one of claims 1 to 26, **characterised in that** it comprises distribution means that comprise ports connected for common rotation with one of the profiled members, preferably the (m-1)-lobed profiled member (2), and that are selectively revealed and hidden by the other profiled member (1).

31. A machine according to claim 5 or 30, **characterised in that** the ports have tips coinciding with the connection point of the arcs forming the profile with which the ports (16, 17) are integral, on the profile side where the chambers appear for the inlet ports and on the profile side where the chambers disappear for the discharge ports.

32. A machine according to any one of claims 1 to 30, **characterised in that** one of the profiled members (61, 81) has two m-lobed profiles, one on a radially inner annular surface and the other on a radially outer annular surface, which have the same pitch circle and each cooperate with an (m-1)-lobed profile, and **in that** the (m-1)-lobed profiles have the same pitch circle and are held by the other profiled member.

33. A machine according to claim 32, **characterised in that** the two m-lobed profiles (83, 93) are facing away from each other and are radially between the two (m-1)-lobed profiles (84, 94).

34. A machine according to claim 32, **characterised in that** the two m-lobed profiles (63, 73) are facing towards each other and are radially on either side of the two (m-1)-lobed profiles (64, 74).

## Patentansprüche

1. Maschine mit Kapselsystem, umfassend:
- zwei profilierte Organe (1, 2; 12, 11), und zwar ein inneres bzw. ein äußeres, die ein ringförmiges Innenprofil bzw. ein ringförmiges Außenprofil (3, 4; 14, 13) tragen,
- ein Verbindungsorgan (25), das mit jedem der beiden profilierten Organe (1, 2; 12, 11) gemäß einer jeweiligen Drehachse (O, O'; O', O) drehbar verbunden ist,
und bei der:
- von den Profilen das eine (3; 13) m-lappig, das andere (4; 14) (m-1)-lappig ist und die Profile um die Drehachse ihrer jeweiligen profilierten Organs herum durch m bzw. (m-1) Motiv(e) definiert sind, die einen Lappenkuppenbogen und einen Lappenmuldenbogen umfassen,
- jedes Profil die Hüllkurve des anderen bei Drehungen der profilierten Organe zueinander um ihre jeweilige Drehachse unter Ineinandergreifen ihrer Profile, die miteinander die Umrisse von Kapseln bilden, und Wälzbewegung ohne Gleiten zwischen zwei Wälzkreisen ist, die auf die jeweiligen Drehachsen zentriert sind,
**dadurch gekennzeichnet, dass** in den Stellungen der profilierten Organe (1, 2; 12, 11) zueinander, in denen ein Kontaktpunkt (C₂) zwischen den Profilen sich auf der Tangente (T) zu den beiden Wälzkreisen (6, 7) an ihrem gegenseitigen Wälzpunkt (R) befindet, die profilierten Organe (1, 2; 12, 11) an diesem Kontaktpunkt kontinuierliche gleiche und gleichsinnige Krümmungen besitzen, deren gemeinsamer Mittelpunkt dieser Wälzpunkt (R) ist.

2. Maschine nach Anspruch 1, **dadurch gekennzeichnet, dass**:
- die Punkte M eines gegebenen Bogens, der einer der beiden Bögen des m-lappigen Profils ist, durch zwei Funktionen ρ(δ) und σ(δ) definiert sind, die Parameter ρ, δ und σ verbinden, die bedeuten:
ρ: der längs der Normalen zum Bogen im Punkt M gemessene Abstand zwischen dem Punkt M und der Mitte N zwischen den beiden Schnittpunkten P und D, dem proximalen bzw. dem distalen, dieser Normalen mit dem Wälzkreis mit dem Mittelpunkt O des m-lappigen Profils und mit dem als gleich 1 angenommenen Radius, wobei der proximale Schnittpunkt P zwischen dem Punkt M des gegebenen Bogens und dem distalen Schnittpunkt D gelegen ist,
δ: der Halbwinkelabstand zwischen D und P bezüglich des Mittelpunkts O, gemessen in der direkten Richtung,
σ: Polwinkel des proximalen Schnittpunkts bezüglich O minus δ,
wobei die Funktionen ρ(δ) und σ(δ) einen Definitionsbereich von δ=0 bis δ=π haben,
- zwei Bögen des Motivs des (m-1)-lappigen Profils ein konjugierter proximaler Bogen und ein konjugierter distaler Bogen, die im Nachstehenden in einem kartesischen Bezugssystem definiert sind, dessen Ursprung der Mittelpunkt O des dem m-lappigen Profil zugeordneten Wälzkreises ist:
a) konjugierter proximaler Bogen: ${x}_{C \begin{matrix}\end{matrix} j \begin{matrix}\end{matrix} P} \left(δ\right) = \left(1+\left(sin\left(δ\right)-mρ\left(δ\right)\right)⁢sin\left(\frac{δ - mσ \left(δ\right)}{m - 1}\right)+\left(m-1\right)⁢cos\left(δ\right)⁢cos\left(\frac{δ - mσ \left(δ\right)}{m - 1}\right)\right) / m$ ${y}_{C \begin{matrix}\end{matrix} j \begin{matrix}\end{matrix} P} \left(δ\right) = \left(\left(sin\left(δ\right)-mρ\left(δ\right)\right)⁢cos\left(\frac{δ - mσ \left(δ\right)}{m - 1}\right)-\left(m-1\right)⁢cos\left(δ\right)⁢sin\left(\frac{δ - mσ \left(δ\right)}{m - 1}\right)\right) / m$
b) konjugierter distaler Bogen: ${x}_{C \begin{matrix}\end{matrix} j \begin{matrix}\end{matrix} D} \left(δ\right) = \left(1+\left(sin\left(δ\right)+mρ\left(δ\right)\right)⁢sin\left(\frac{δ + mσ \left(δ\right)}{m - 1}\right)+\left(m-1\right)⁢cos\left(δ\right)⁢cos\left(\frac{δ + mσ \left(δ\right)}{m - 1}\right)\right) / m$ ${y}_{C \begin{matrix}\end{matrix} j \begin{matrix}\end{matrix} D} \left(δ\right) = \left(-\left(sin\left(δ\right)+mρ\left(δ\right)\right)⁢cos\left(\frac{δ + mσ \left(δ\right)}{m - 1}\right)+\left(m-1\right)⁢cos\left(δ\right)⁢sin\left(\frac{δ + mσ \left(δ\right)}{m - 1}\right)\right) / m$

3. Maschine nach Anspruch 2, **dadurch gekennzeichnet, dass** die Ableitung ρ' nach δ bei δ = 0 und δ = π die folgenden strengen Ungleichungen erfüllt: $1 / m > ρʹ \left(0\right) > 0$ $- 1 / m < ρʹ \left(π\right) < 0 ,$
dass das m-lappige Profil innerhalb des (m-1)-lappigen Profils liegt, und
dass das m-lappige Motiv durch einen ergänzenden proximalen Bogen ergänzt ist, der durch seine Koordinaten in dem kartesischen System definiert ist: ${x}_{C \begin{matrix}\end{matrix} p \begin{matrix}\end{matrix} P} \left(δ\right) = \left(\left(2⁢sin\left(δ\right)-mρ\left(δ\right)\right)⁢sin\left(\frac{2 ⁢ δ}{m}-σ\left(δ\right)\right)+mcos\left(δ\right)⁢cos\left(\frac{2 ⁢ δ}{m}-σ\left(δ\right)\right)\right) / m$ ${y}_{C \begin{matrix}\end{matrix} p \begin{matrix}\end{matrix} P} \left(δ\right) = \left(\left(2⁢sin\left(δ\right)-mρ\left(δ\right)\right)⁢cos\left(\frac{2 ⁢ δ}{m}-σ\left(δ\right)\right)-mcos\left(δ\right)⁢sin\left(\frac{2 ⁢ δ}{m}-σ\left(δ\right)\right)\right) / m$

4. Maschine nach Anspruch 3, **gekennzeichnet durch** die Schaffung der folgenden Bedingungen auf dem gesamten Änderungsintervall ]0,π[ der Koordinate δ: $\left(ρ\left(δ\right)⁢ρʹ\left(δ\right)\right) / cos ( δ ) - sin ( δ ) \neq 0$ $\left(mρ\left(δ\right)-2⁢sin(δ)\right) ⁢ ρʹ \left(δ\right) / \left(mcos(δ)\right) - \left(2⁢mρ\left(δ\right)+\left({m}^{2}-4\right)⁢sin(δ)\right) / {m}^{2} \neq 0$ $\left(mρ\left(δ\right)-sin\left(δ\right)\right) ⁢ ρʹ \left(δ\right) / \left(\left(m-1\right)⁢cos(δ)\right) - \left(ρ(δ)+\left(m-2\right)⁢sin(δ)\right) / \left(m-1\right) \neq 0$ $\left(mρ\left(δ\right)+sin\left(δ\right)\right) ⁢ ρʹ \left(δ\right) / \left(\left(m-1\right)⁢cos(δ)\right) + \left(ρ(δ)-\left(m-2\right)⁢sin(δ)\right) / \left(m-1\right) \neq 0$

5. Maschine nach Anspruch 3 oder 4, **dadurch gekennzeichnet, dass** die Funktionen ρ(δ) und σ(δ) sind: $ρ \left(δ\right) = \left(1-1/n\right) ⁢ {\left(1/cos{\left(ϕ\right)}^{2}-cos{\left(δ\right)}^{2}\right)}^{1 / 2} + \left(1/n\right) ⁢ sin \left(δ\right) + {ρ}_{0}$ $σ \left(δ\right) = \left(1-1/n\right) ⁢ arccos \left(cos\left(δ\right)⁢cos\left(ϕ\right)\right) + \left(δ/n\right)$
die den gegebenen Bogen als eine zu einem verkürzten Epizykloid parallele Kurve definieren und worin:
n eine reelle Zahl ist, die die Ordnung des Epizykloids ist,
φ ein Winkelparameter zwischen 0 und π/2 ist,
der die Verkürzung beschreibt,
ρ₀ ein Parameter ist, der den Abstand von dem Basisepizykloid kennzeichnet.

6. Maschine nach Anspruch 5, **dadurch gekennzeichnet, dass** man n nahe 2m-2 nimmt.

7. Maschine nach einem der Ansprüche 3 bis 6, **dadurch gekennzeichnet, dass** sie umfasst:
- zwei Wangen (28, 29), zwischen denen die profilierten Organe (1, 2) installiert sind und die bezüglich Drehung mit einem der profilierten Organe verbunden sind;
- eine erste (28) der Wangen durchquerende Saugöffnungen (16) in Nähe einer Flanke jeder der Lappenkuppen des Profils des profilierten Organs, mit dem die Wangen (28, 29) in Drehung verbunden sind;
- eine zweite der Wangen durchquerende Förderöffnungen (17) in Nähe einer anderen Flanke jeder der Lappenkuppen.

8. Maschine nach Anspruch 7, **dadurch gekennzeichnet, dass** sie Mittel (21, 22) umfasst, um mindestens manche der Öffnungen in mindestens einer Winkelzone wahlweise zu verschließen, die einer Schnittstelle zwischen einer gemeinsamen Tangente (T) der Wälzkreise (6, 7) und andererseits der Aktionskurven (CA₁, CA₂, CA₃) benachbart sind, die durch die Bewegungsbahnen der Kontaktpunkte zwischen Profilen definiert sind.

9. Maschine nach Anspruch 7, **dadurch gekennzeichnet, dass** zwischen einem Profil der profilierten Organe (1, 2) auf der Seite einer der Wangen und einem Profil der profilierten Organe auf der Seite der anderen Wange eine solche Winkelversetzung besteht, dass jede Kapsel (V₅-Fig.15), die das Maximum ihres Volumens passiert, aufhört, mit einer Öffnung (16) in einer der Wangen verbunden zu sein, und zwar im Wesentlichen zu dem Zeitpunkt, zu dem sie beginnt, mit einer Öffnung (17) in der anderen Wange verbunden zu sein.

10. Maschine nach einem der Ansprüche 3 bis 9, **dadurch gekennzeichnet, dass** sie in dem äußeren profilierten Organ Verteilungskanäle (18, 19) umfasst, die einerseits in dem Profil (4) an der Verbindung der Bögen ausmünden und bei einer Flanke der Lappenkuppen mit der Saugseite und bei der anderen Flanke der Lappenkuppen mit der Druckseite in Verbindung sind.

11. Maschine nach Anspruch 2, **dadurch gekennzeichnet, dass** die Ableitung ρ' nach δ bei δ = 0 und δ = π die folgenden strengen Ungleichungen erfüllt: $- 1 / m < ρʹ \left(0\right) < 0$ $1 / m > ρʹ \left(π\right) > 0 ,$
dass das m-lappige Motiv außerhalb des (m-1)-lappigen Profils liegt und
dass das m-lappige Motiv durch einen ergänzenden distalen Bogen ergänzt ist, der durch seine Koordinaten in dem kartesischen Bezugssystem mit dem Mittelpunkt O definiert ist: ${x}_{C \begin{matrix}\end{matrix} p \begin{matrix}\end{matrix} D} \left(δ\right) = \left(\left(2⁢sin\left(δ\right)+mρ\left(δ\right)\right)⁢sin\left(\frac{2 ⁢ δ}{m}+σ\left(δ\right)\right)+mcos\left(δ\right)⁢cos\left(\frac{2 ⁢ δ}{m}+σ\left(δ\right)\right)\right) / m$ ${y}_{C \begin{matrix}\end{matrix} p \begin{matrix}\end{matrix} D} \left(δ\right) = \left(-\left(2⁢sin\left(δ\right)+mρ\left(δ\right)\right)⁢cos\left(\frac{2 ⁢ δ}{m}+σ\left(δ\right)\right)+mcos\left(δ\right)⁢sin\left(\frac{2 ⁢ δ}{m}+σ\left(δ\right)\right)\right) / m$

12. Maschine nach Anspruch 11, **gekennzeichnet durch** die Schaffung der folgenden Bedingungen auf dem ganzen Änderungsintervall ]0,π[ der Koordinate δ: $\left(ρ\left(δ\right)⁢ρʹ\left(δ\right)\right) / cos ( δ ) - sin ( δ ) \neq 0$ $\left(mρ\left(δ\right)+2⁢sin(δ)\right) ⁢ ρʹ \left(δ\right) / \left(mcos(δ)\right) + \left(2⁢mρ\left(δ\right)-\left({m}^{2}-4\right)⁢sin(δ)\right) / {m}^{2} \neq 0$ $\left(mρ\left(δ\right)-sin\left(δ\right)\right) ⁢ ρʹ \left(δ\right) / \left(\left(m-1\right)⁢cos(δ)\right) - \left(ρ(δ)+\left(m-2\right)⁢sin(δ)\right) / \left(m-1\right) \neq 0$ $\left(mρ\left(δ\right)+sin\left(δ\right)\right) ⁢ ρʹ \left(δ\right) / \left(\left(m-1\right)⁢cos(δ)\right) + \left(ρ(δ)-\left(m-2\right)⁢sin(δ)\right) / \left(m-1\right) \neq 0$

13. Maschine nach Anspruch 11 oder 12, **dadurch gekennzeichnet, dass** die Profile nur einen einzigen Tangierungspunkt mit der äußersten Bewegungsbahn (CB₃) der Kontaktpunkte passieren.

14. Maschine nach einem der Ansprüche 11 bis 13, **dadurch gekennzeichnet, dass** die Funktionen ρ(δ) und σ(δ) sind: $ρ \left(δ\right) = \left(1+1/n\right) ⁢ {\left(1/cos{\left(φ\right)}^{2}-cos{\left(δ\right)}^{2}\right)}^{1 / 2} - \left(1/n\right) ⁢ sin \left(δ\right) + {ρ}_{0}$ $σ \left(δ\right) = \left(1+1/n\right) ⁢ arccos \left(cos\left(δ\right)⁢cos\left(φ\right)\right) - \left(δ/n\right)$
die den gegebenen Bogen als eine zu einem verkürzten Epizykloid parallele Kurve definieren und worin:
n eine reelle Zahl ist, die die Ordnung des Epizykloids ist,
φ ein Winkelparameter zwischen 0 und π/2 ist,
der die Verkürzung beschreibt,
ρ₀ ein Parameter ist, der den Abstand von dem Basisepizykloid kennzeichnet.

15. Maschine nach einem der Ansprüche 1 bis 14, **dadurch gekennzeichnet, dass** jeder Lappen bezüglich einer durch den Scheitel des Lappens verlaufenden axialen Ebene symmetrisch ist.

16. Maschine nach einem der Ansprüche 1 bis 14, **dadurch gekennzeichnet, dass** jeder Lappen bezüglich einer durch den Scheitel des Lappens verlaufenden axialen Ebene unsymmetrisch ist.

17. Maschine nach einem der Ansprüche 1 bis 16, **dadurch gekennzeichnet, dass** das Verbindungsorgan mit einem Gehäuse (25) fest verbunden ist und dass eines der profilierten Organe mindestens indirekt mit einer Antriebswelle (23) in Drehung verbunden ist.

18. Maschine nach Anspruch 17, **dadurch gekennzeichnet, dass** das andere profilierte Organ um seine Drehachse in Drehung frei ist.

19. Maschine nach einem der Ansprüche 1 bis 18, **dadurch gekennzeichnet, dass** die Profile jeweils längs der Drehachse ihres jeweiligen profilierten Organs sich ändern, wobei die Tangierungspunkte der Wälzkreise auf einer zu den beiden Drehachsen parallelen Gerade in einer Reihe liegen.

20. Maschine nach Anspruch 19, **dadurch gekennzeichnet, dass** die Profile sich durch Winkelversetzung eines konstanten Profils um die Drehachse ändern.

21. Maschine nach Anspruch 20, **dadurch gekennzeichnet, dass** die Profile sich in einer Schraube mit konstanter Steigung ändern.

22. Maschine nach einem der Ansprüche 1 bis 18 oder 21, **dadurch gekennzeichnet, dass** die Profile längs ihrer jeweiligen Drehachse konstant sind, einen konstanten endlichen oder unendlichen Winkelversetzungsschritt längs ihrer jeweiligen Drehachse aufweisen, dass die profilierten Organe zueinander axial beweglich sind und dass die Maschine an jedem Ende eine Wange (51, 52) umfasst, die zu jeweils einem der Profile ergänzend ist und an einer Stirnseite des das andere Profil tragenden profilierten Organs dicht anliegt.

23. Maschine nach einem der Ansprüche 19 bis 21, **dadurch gekennzeichnet, dass** die Winkelversetzung der Profile von einer Stirnseite der profilierten Organe zur anderen kaum größer als der Lebensdauerwinkel jeder Kapsel bezüglich des jeweiligen profilierten Organs ist.

24. Maschine nach einem der Ansprüche 1 bis 23, **dadurch gekennzeichnet, dass** die profilierten Organe zwischen zwei Wangen (28, 29) montiert sind, die die Kapseln an ihren axialen Enden schließen, und dass die Maschine Pressmittel umfasst, um die Wangen axial gegen die profilierten Organe zu pressen.

25. Maschine nach Anspruch 24, **dadurch gekennzeichnet, dass** jede Wange (28, 29) mit einem der profilierten Organe in Drehung fest verbunden ist.

26. Maschine nach Anspruch 24 oder 25, **dadurch gekennzeichnet, dass** die Pressmittel Mittel sind, um mindestens einen Teil einer Außenseite einer ersten der Wangen dem Hochdruck des Arbeitsfluids auszusetzen, um die erste Wange gegen die profilierten Organe zu drücken und auf diese Weise die profilierten Organe gegen die zweite Wange zu drücken.

27. Maschine nach Anspruch 26, **dadurch gekennzeichnet, dass** die Maschine Verteilungsmittel umfasst, die mindestens eine in der ersten Wange (28, 29) gebildete Öffnung (16, 17) für das Hochdruck-Arbeitsfluid umfassen.

28. Maschine nach Anspruch 27, **dadurch gekennzeichnet, dass** die Verteilungsmittel mindestens eine in der zweiten Wange gebildete Öffnung für das Niederdruckfluid umfassen.

29. Maschine nach Anspruch 27 oder 28, **dadurch gekennzeichnet, dass** die Öffnungen (28, 29) mit dem äußeren profilierten Organ (2) in Drehung verbunden sind.

30. Maschine nach einem der Ansprüche 1 bis 26, **dadurch gekennzeichnet, dass** sie Verteilungsmittel umfasst, die Öffnungen umfassen, die mit einem der profilierten Organe, vorzugsweise mit dem (m-1)-lappigen profilierten Organ (2), in Drehung verbunden sind und die durch das andere profilierte Organ (1) wahlweise freigelegt und abgedeckt werden.

31. Maschine nach Anspruch 5 oder 30, **dadurch gekennzeichnet, dass** die Öffnungen Spitzen aufweisen, die mit dem Verbindungspunkt der Bögen zusammenfallen, aus denen das Profil zusammengesetzt ist, mit dem die Öffnungen (16, 17) fest verbunden sind, und zwar auf der Seite des Entstehens der Kapseln bei den Saugöffnungen und auf der Seite der Beendigung der Kapseln bei den Drucköffnungen.

32. Maschine nach einem der Ansprüche 1 bis 30, **dadurch gekennzeichnet, dass** eines der profilierten Organe (61, 81) zwei m-lappige Profile trägt, und zwar das eine auf einer radial inneren ringförmigen Fläche und das andere auf einer radial äußeren ringförmigen Fläche, die einen gemeinsamen Wälzkreis haben und jeweils mit einem (m-1)-lappigen Profil zusammenarbeiten, und dass die (m-1)-lappigen Profile denselben Wälzkreis haben und von dem anderen profilierten Organ getragen werden.

33. Maschine nach Anspruch 32, **dadurch gekennzeichnet, dass** die beiden m-lappigen Profile (83, 93) voneinander weggewandt sind und sich radial zwischen den beiden (m-1)-lappigen Profilen (84, 94) befinden.

34. Maschine nach Anspruch 32, **dadurch gekennzeichnet, dass** die beiden m-lappigen Profile (63, 73) einander zugewandt sind und sich radial zu beiden Seiten der beiden (m-1)-lappigen Profile (64, 74) befinden.
